# EUROPÄISCHE PATENTSCHRIFT

(11) **EP 4 034 340 B1**
(45) Veröffentlichungstag und Bekanntmachung des Hinweises auf die Patenterteilung: **01.05.2024**
(21) Anmeldenummer: 21772686.8
(22) Anmeldetag: 26.08.2021
(51) Int. Cl.: B25C 1/04, B25C 5/16

(54) **NAGELSETZGERÄT, INSBESONDERE DRUCKLUFTNAGLER, BEWEGBARES FÜHRUNGSELEMENT, ANORDNUNG UND BAUSATZ**
NAIL DRIVING TOOL, IN PARTICULAR COMPRESSED AIR NAILER, MOVABLE GUIDE ELEMENT, ARRANGEMENT AND KIT
OUTIL D'ENTRAÎNEMENT DE CLOU, EN PARTICULIER CLOUEUSE À AIR COMPRIMÉ, ÉLÉMENT DE GUIDAGE MOBILE, ENSEMBLE ET KIT

(30) Priorität: 26.08.2020 DE 102020122342
(43) Veröffentlichungstag der Anmeldung: 03.08.2022
(73) Patentinhaber: Raimund Beck Nageltechnik GmbH, 5270 Mauerkirchen (AT)
(72) Erfinder: SIEMERS, Stefan, 84489 Burghausen (DE)
(74) Vertreter: Paul & Albrecht Patentanwälte PartG mbB
(86) Internationale Anmeldenummer: PCT/EP2021/073604
(87) Internationale Veröffentlichungsnummer: WO 2022/043434

(56) Entgegenhaltungen:
- EP-A1- 1 741 519
- EP-A2- 1 231 028
- DE-U1- 20 212 296
- US-A1- 2008 290 129
- US-A1- 2009 072 000
- US-B1- 6 578 749

## Beschreibung

Die vorliegende Erfindung betrifft ein bewegbares Führungselement, gemäß dem Oberbegriff des Patentanspruchs 1, zum lösbaren Anbringen an ein Nagelsetzgerät oder an einen Basiskörper eines Bausatzes zum nachträglichen Anbringen an ein Nagelsetzgerät, welches derart an ein Nagelsetzgerät oder einem Basiskörper anbringbar ist, dass es zwischen einer bezogen auf eine Schusskanalachse des Nagelsetzgeräts radial inneren Führungsposition, in welcher es den offenen vorderen Endabschnitt eines Laufrohrs eines Nagelsetzgeräts teilweise verschließt und einen einzutreibenden Nagel und einen diesen antreibenden Schlagbolzen entlang der Schusskanalachse führt, und einer radial äußeren Ausweichposition, in welcher ein radiales Ausweichen eines einzutreibenden Nagels möglich ist, um eine Schwenkachse relativ zu einem Grundkörper des Nagelsetzgeräts schwenkbar ist, wobei in einer im eingebauten Zustand zur Schusskanalachse weisenden inneren Stirnfläche eine sich linear erstreckende Führungsnut zum Führen eines einzutreibenden Nagels und eines Schlagbolzens vorgesehen ist.

Ferner betrifft die Erfindung eine Anordnung, gemäß dem Oberbegriff des Patentanspruchs 5, umfassend ein Nagelsetzgerät, insbesondere einen Druckluftnagler, mit einem Grundkörper, welcher ein Laufrohr zum Führen eines in ein Werkstück einzutreibenden Nagels und eines diesen antreibenden Schlagbolzens umfasst, wobei sich das Laufrohr zwischen einem vorderen freien Ende, über welches der Nagel beim Eintreiben in ein Werkstück austritt und einem antriebsseitigen hinteren Ende erstreckt, wobei das Laufrohr innenseitig einen Schusskanal entlang einer Schusskanalachse bildet und einen offenen vorderen Endabschnitt aufweist, in welchem es den Schusskanal nur über einen Teilumfangsabschnitt umgibt, wobei das Nagelsetzgerät Befestigungsmittel für ein bewegbares Führungselement aufweist, und ein an diesem befestigtes bewegbares Führungselement.

Darüber hinaus betrifft die vorliegende Erfindung einen Bausatz, gemäß dem Oberbegriff des Patentanspruchs 10, zum nachträglichen Anbringen eines Führungselements an ein Nagelsetzgerät umfassenden einen Basiskörper, an welchem Anbringmittel vorgesehen sind, um den Basiskörper an dem Grundkörper eines Nagelsetzgeräts anbringen zu können, und welcher Befestigungsmittel für ein bewegbares Führungselement aufweist, und ein an diesem befestigtes bewegbares Führungselement.

Außerdem betrifft die vorliegende Erfindung ein Nagelsetzgerät, gemäß dem Oberbegriff des Patentanspruchs 14, insbesondere einen Druckluftnagler, mit einem Grundkörper, welcher ein Laufrohr zum Führen eines in ein Werkstück einzutreibenden Nagels und eines diesen antreibenden Schlagbolzens umfasst, wobei sich das Laufrohr zwischen einem vorderen freien Ende, über welches der Nagel beim Eintreiben in ein Werkstück austritt, und einem antriebsseitigen hinteren Ende erstreckt, wobei das Laufrohr innenseitig einen Schusskanal entlang einer Schusskanalachse bildet und einen offenen vorderen Endabschnitt aufweist, in welchem es den Schusskanal nur über einen Teilumfangsabschnitt umgibt.

Nägel gehören zu den ältesten bekannten Verbindungsmitteln in der Konstruktionstechnik, wie Hausbau, Schiffbau, Rüstungstechnik etc., meist im Zusammenhang mit dem Werkstoff Holz. Zu unterscheiden ist zwischen Nägeln aus Metall, zumeist Eisen oder Stahl, und Holznägeln, die in den letzten Jahren zunehmend zum Verbinden von einem oder mehreren Bauteilen aus Holz eingesetzt werden. Traditionell werden Nägel mit Hämmern in den zu nagelnden Werkstoff eingetrieben. In der Regel sind dazu mehrere Hammerschläge nötig, wobei die Gefahr des Verbiegens des Nagels besteht, wenn der Nagelkopf nicht in der Verlängerung des Nagelschafts getroffen wird.

Mit zunehmender Industrialisierung wird die Produktionsgeschwindigkeit aus ökonomischen Gründen immer wichtiger. Aus diesem Grund wurden Werkzeuge entwickelt, mit denen Nägel schneller in die zu verbindenden Bauteile eingetrieben werden können als mit einem handgeführten Hammer. Hierzu zählen vor allem Nagelsetzgeräte, die mit unterschiedlichen Antriebskonzepten ausgerüstet sein können. Eine besondere Bedeutung haben dabei Druckluftnagler, welche üblicherweise mit Drücken von 5 bis 6 bar betrieben werden. Mit derartigen Druckluftnaglern können Eintreibgeschwindigkeiten von etwa 25 Meter pro Sekunde realisiert werden.

Übliche Druckluftnagler besitzen einen Grundkörper, welcher ein Laufrohr zum Führen eines in ein Werkstück einzutreibenden Nagels und eines diesen antreibenden Schlagbolzens umfasst. Der Grundkörper kann insbesondere bei einem modular aufgebauten Druckluftnagler eine Gerätenase bilden oder Bestandteil einer Gerätenase sein, an die sich rückseitig eine Vorrichtung zur Beaufschlagung mit Druckluft anschließt. Das Laufrohr erstreckt sich zwischen einem vorderen freien Ende, welches zum Eintreiben eines Nagels auf das Werkstück aufgesetzt wird, und einem hinteren antriebsseitigen Ende, welches mit der Vorrichtung zur Beaufschlagung mit Druckluft fluidisch verbunden ist, und bildet innenseitig einen Schusskanal. Zum Eintreiben eines Nagels wird durch manuelle Betätigung eines Abzugs oder durch automatisierte Betätigung der Schlagbolzen mit Druckluft beaufschlagt, so dass er sich mit hoher Geschwindigkeit im Schusskanal in Richtung des freien Endes des Laufrohrs bewegt und einen Nagel in ein Werkstück eintreibt.

Derartige Druckluftnagler sind insbesondere zum Eintreiben von Metallnägeln weit verbreitet. In den letzten Jahren werden Druckluftnagler zunehmend auch eingesetzt, um Holznägel ohne das Herstellen einer Vorbohrung direkt in miteinander zu verbindende Bauteile einzutreiben. Um die Verarbeitungsgeschwindigkeiten zu steigern, werden Nägel zu steifen oder flexiblen Nagelstreifen verbunden, so dass automatisiert nacheinander die Nägel dem Schusskanal zugeführt werden können.

Trifft ein Metallnagel auf eine harte Stelle im zu verbindenden Werkstück, so wird der Nagel gestaucht und verformt sich. Um eine Verformung des Nagels radial zum Schusskanal zu ermöglichen, weisen die Laufrohre von handelsüblichen Druckluftnaglern einen offenen vorderen Endabschnitt auf, in welchem das Laufrohr den Schusskanal nur über einen Teilumfangsabschnitt umgibt. Da Holznägel keine Duktilität wie Metallnägel aufweisen, kommt es beim Auftreffen auf eine harte Stelle zur Auflösung des Materialverbunds, so dass die Holzfasern, welche der Holznagel beinhaltet, unter dem axialen Druck durch den Schlagbolzen aufgrund ihrer dann nicht mehr ausgerichteten Struktur einen radialen Druck auf das Laufrohr des Nagelsetzgeräts ausüben. Dabei hat sich herausgestellt, dass dieser Druck die Festigkeit der Bauteile des Nagelsetzgerät, insbesondere des Laufrohrs und des Schlagbolzens, übersteigen kann.

Ferner tritt beim Zuführen der Holznägel aus einem Nagelstreifen die Problematik auf, dass diese aufgrund von Vibrationen des Setzgeräts im Nagelstreifen relativ zueinander verrutschen, was Störungen bei der Nagelzufuhr verursachen kann.

Nagelsetzgeräte mit einem bewegbaren Führungselement der eingangs genannten Art sind beispielsweise aus der US 2009/ 007 2000 A1, die den Oberbegriff des Patentanspruchs 1 offenbart, der US 6 578 749 B1 und der EP 1 741 519 A1 vorbekannt.

Aufgabe der vorliegenden Erfindung ist somit, ein Nagelsetzgerät der vorbekannten Art derart weiterzubilden, dass es sich durch eine besondere Zuverlässigkeit und eine einfache Bedienbarkeit auszeichnet und insbesondere die zuvor genannten Nachteile vermeidet.

Bei einem Nagelsetzgerät der eingangs genannten Art ist dabei vorgesehen, dass das Nagelsetzgerät Befestigungsmittel aufweist, welche ausgebildet und geeignet sind, ein bewegbares Führungselement, welches zwischen einer bezogen auf die Schusskanalachse radial inneren Führungsposition, in welcher es den offenen vorderen Endabschnitt des Laufrohrs teilweise verschließt und einen einzutreibenden Nagel und den diesen antreibenden Schlagbolzen entlang der Schusskanalachse führt, und einer radial äußeren Ausweichposition, in welcher ein radiales Ausweichen eines einzutreibenden Nagels möglich ist, um eine Schwenkachse relativ zum Grundkörper schwenkbar ist, lösbar am Grundkörper zu befestigen.

Die der Erfindung zugrunde liegende Aufgabe wird gelöst durch ein bewegbares Führungselement, gemäß dem Patentanspruch 1, zum lösbaren Anbringen an ein Nagelsetzgerät oder einen Basiskörper, welches derart an einem Nagelsetzgerät oder einem Basiskörper anbringbar ist, dass es zwischen einer bezogen auf eine Schusskanalachse des Nagelsetzgeräts radial inneren Führungsposition, in welcher es den offenen vorderen Endabschnitt eines Laufrohrs des Nagelsetzgeräts teilweise verschließt und einen einzutreibenden Nagel und den diesen antreibenden Schlagbolzen entlang der Schusskanalachse führt, und einer radial äußeren Ausweichposition, in welcher ein radiales Ausweisen eines einzutreibenden Nagels möglich ist, um eine Schwenkachse relativ zum Grundkörper schwenkbar ist. Erfindungsgemäß weist das bewegbare Führungselement in einer - wenn es am Nagelsetzgerät befestigt ist - zur Schusskanalachse weisenden inneren Stirnfläche eine sich linear erstreckende Führungsnut zum Führen eines einzutreibenden Nagels und eines Schlagbolzens auf. Eine Führungsnut, welche sich bevorzugt in Richtung der Schusskanalachse erstreckt, wenn sich das bewegbare Führungselement in seiner Führungsposition befindet, ermöglicht ein stabiles Führen eines einzutreibenden Nagels, welcher beim Eintreiben in ein Werkstück an dem bewegbaren Führungselement entlang gleitet.

In weiterer Ausgestaltung kann die Führungsnut einen V-förmigen Querschnitt aufweisen, wobei der Öffnungswinkel insbesondere mindestens 60° und/oder höchstens 120°, bevorzugt etwa 90° beträgt. Durch eine V-förmige Grundform wird bei einem Nagel mit einem kreisförmigen Querschnitt eine Zweipunktauflage realisiert. Bei einem Öffnungswinkel von 90° liegen die Auflagepunkte ebenfalls an der Kontur des Nagels um einen Winkel von 90° versetzt zueinander.

Die im eingebauten Zustand radial zur Schusskanalachse nach innen weisende Stirnfläche kann neben der Führungsnut weitere Flächenabschnitte aufweisen. Bevorzugt schließt sich seitlich an die Führungsnut, von der Nutmitte aus betrachtet, zu beiden Seiten jeweils ein ebener Stirnflächenabschnitt an, wobei die beiden Stirnflächenabschnitte insbesondere in einer Ebene liegen. Weiter nach außen können im Übergang zu den das bewegbare Führungselement begrenzenden Seitenflächen angefaste Schrägen folgen, welche beispielsweise um einen Winkel von 15° zu den ebenen Stirnflächenabschnitten geneigt sein können.

Um ein Ausweichen eines kollabierenden, sich radial verformenden Nagels zu ermöglichen, mündet erfindungsgemäß das hintere Ende der Führungsnut in eine zentrale Ausnehmung, welche das bewegbare Führungselement radial zur Schusskanalachse vollständig durchsetzt und zwei nach hinten vorragende, einander gegenüberliegende Stege trennt. Insbesondere kann die zentrale Ausnehmung dazu dienen, Holzfasern, welche beim Kollabieren eines Nagels freigesetzt werden, abzuführen, sodass ein nachfolgender Nagel ohne vorherige Reinigung des freien Endes des Schusskanals und des bewegbaren Führungselements direkt anschließend eingetrieben werden kann. Die Breite der Ausnehmung kann dabei an den Durchmesser des Nagels angelehnt sein, insbesondere größer als der Durchmesser des einzutreibenden Nagels sein und/oder etwa 6 mm betragen. Im Übergang zu den beiden nach hinten vorragenden Stegen kann eine Abrundung vorgesehen sein.

In weiterer Ausgestaltung des bewegbaren Führungselements können die beiden Stege unterschiedlich weit nach hinten ragen. Zu beiden Seiten der Führungsnut können im Übergang zu den Stegen Einlaufkonturen vorgesehen sein, welche bevorzugt auf beiden Seiten der Führungsnut unterschiedlich ausgebildet sind. In Versuchen hat sich herausgestellt, dass die Asymmetrie der Ausgestaltung der Stege und der Einlaufkonturen dazu führt, dass der Schlagbolzen beim Abrutschen vom Nagelkopf nicht ungünstig gegen das bewegbare Führungselement stoßen kann und dort beschädigt werden kann, wenn der Nagel kollabiert. Aufgrund der geometrischen Asymmetrie des bewegbaren Führungselements im Bereich der Stege und der Einlaufschrägen können Beschädigungen an den diversen Bauteilen sicher verhindert werden.

Konkret kann auf einer Seite die Einlaufkontur abgestuft sein und eine vordere Einlaufschräge und eine relativ zu dieser nach außen geneigte hintere Einlaufschräge umfassen. Die vordere Einlaufschräge ist dabei bevorzugt um einen Winkel von mindestens 20° und höchstens 40°, bevorzugt um 30° zur inneren Stirnseite geneigt, die hintere Einlaufschräge um einen Winkel von mindestens 50° und höchstens 70°, bevorzugt um 60° zur inneren Stirnfläche geneigt. Durch eine solche abgestufte Einlaufkontur auf einer Seite der Führungsnut können hohe Radialkräfte eines kollabierenden Holznagels effizient abgefangen werden. Gleichzeitig werden die mechanischen Beanspruchungen auf den Schlagbolzen und das Laufrohr minimiert und eine plastische Verformung der Komponenten vermieden.

Zu dem gleichen Zweck kann der Übergang zwischen der vorderen und der hinteren Einlaufschräge abgerundet ausgebildet sein, wobei die Abrundung bevorzugt einen Radius von etwa 4 Millimeter aufweist. Durch eine solche Abrundung zwischen den beiden Einlaufschrägen wird ein scharfkantiger Übergang und somit das Risiko eines Blockierens von Material verhindert.

Die vordere Einlaufschräge und die hintere Einlaufschräge sowie eine dazwischen ausgebildete Abrundung können sich auch zumindest teilweise in den Bereich der zentralen Ausnehmung hinein erstrecken und einen Übergang zwischen der Führungsnut und der zentralen Ausnehmung bilden.

In weiterer Ausgestaltung des bewegbaren Führungselements kann auf einer Seite der Führungsnut die Einlaufkontur einstufig als Einlauffase ausgebildet sein und um einen Winkel von mindestens 10° und höchstens 20°, bevorzugt um 15° zur inneren Stirnfläche geneigt sein. Somit kann vorgesehen sein, dass eine Einlaufkontur mehrstufig ausgebildet ist und die andere Einlaufkontur lediglich einstufig als Einlauffase ausgebildet ist. Eine derartige Asymmetrie führt dazu, dass zuverlässig ein Schaden an dem Schlagbolzen und an weiteren Komponenten verhindert werden kann, wenn ein Nagel kollabiert und radial zur Schusskanalachse wirkende Kräfte auftreten.

In weiterer Ausgestaltung dieser Ausführungsform kann der Steg angrenzend an die Einlaufphase nach hinten abgerundet sein und die Kontur eines Teilabschnitts eines Kreisbogens aufweisen.

Die der Erfindung zugrundeliegende Aufgabe ist ebenfalls gelöst durch eine Anordnung der eingangs genannten Art umfassend ein Nagelsetzgerät und ein an diesem befestigtes bewegbares Führungselement, wie zuvor beschrieben.

Das Nagelsetzgerät, insbesondere ein Druckluftnagler, besitzt einen Grundkörper, welcher ein Laufrohr zum Führen eines in ein Werkstück einzutreibenden Nagels und eines diesen antreibenden Schlagbolzens umfasst, wobei sich das Laufrohr zwischen einem vorderen freien Ende, über welches der Nagel beim Eintreiben in ein Werkstück austritt, und einem antriebsseitigen hinteren Ende erstreckt, wobei das Laufrohr innenseitig einen Schusskanal entlang einer Schusskanalachse bildet und einen offenen vorderen Endabschnitt aufweist, in welchem es den Schusskanal nur über einen Teilumfangsabschnitt umgibt. Das Nagelsetzgerät weist dabei entsprechende Befestigungsmittel auf, mittels derer ein bewegbares Führungselement an diesem befestigt ist oder befestigt werden kann.

Ferner ist die der Erfindung zugrundeliegende Aufgabe gelöst durch einen Bausatz zum nachträglichen Anbringen eines Führungselements an ein Nagelsetzgerät, umfassend einen Basiskörper und ein an diesem befestigtes bewegbares Führungselement wie zuvor beschrieben, wobei an dem Basiskörper Anbringmittel vorgesehen sind, um den Basiskörper an dem Grunkörper eines Nagelsetzgeräts anbringen zu können, und wobei der Basiskörper Befestigungsmittel für ein bewegbares Führungselement aufweist, und ein an diesem befestigtes bewegbares Führungselement wie zuvor beschrieben, so dass das Führungselement um eine Schwenkachse relativ zum Basiskörper zwischen einer Führungsposition und einer Ausweichposition schwenkbar ist, so dass es geeignet ist, den offenen vorderen Endabschnitt des Laufrohrs eines Nagelsetzgeräts teilweise zu verschließen und ein radiales Ausweichen eines einzutreibenden Nagels zu ermöglichen.

Möglich ist auch, ein stationäres Führungselement, welches den offenen vorderen Endabschnitt des Laufrohrs zumindest teilweise, insbesondere über den gesamten Umfang verschließt und einen einzutreibenden Nagel und den diesen antreibenden Schlagbolzen entlang der Schusskanalachse führt, wahlweise alternativ zum bewegbaren Führungselement am Grundkörper eines Nagelsetzgeräts zu befestigen. Mit anderen Worten kann vorgesehen sein, dass das stationäre Führungselement unbewegbar an einem Nagelsetzgerät oder einem Basiskörper eines Bausatzes zum nachträglichen Anbringen eines Führungselements an einem Nagelsetzgerät anbringbar ist.

In einem solchen Fall kann, je nach Art des einzutreibenden Nagels bzw. der Umgebungsbedingungen, ein bewegbares oder ein stationäres Führungselement am vorderen Endabschnitt des Schusskanals, welcher teilweise offen ist, vorzusehen. In Versuchen hat sich herausgestellt, dass insbesondere bei kürzeren Nägeln, bevorzugt solchen mit einer Länge von weniger als 65 mm, aus lignocellulosischem Material, beispielsweise Holz, ein stationäres Führungselement vorteilhaft ist und ein zuverlässiges Eintreiben in ein Bauteil ermöglicht. Dem gegenüber hat es sich bei längeren Nägeln als vorteilhaft herausgestellt, den vorderen Endabschnitt des Schusskanals so zu gestalten, dass radiale Kräfte, welche beim Kollabieren eines Holznagels auftreten können, durch ein wie eine Klappe funktionierendes bewegbares Führungselement abgefangen werden können. Das bewegbare Führungselement ist dabei in der Lage, den einzutreibenden Holznagel und den Schlagbolzen in Richtung des offenen Endabschnitts des Schusskanals zu führen, und gleichzeitig beim Auftreten von Radialkräften infolge eines kollabierenden Nagels seitlich auszuweichen und somit die radialen Kräfte des Nagels und des Schlagbolzens abzufangen. Bevorzugt ist das bewegbare Führungselement dabei so ausgebildet, dass es in seiner Führungsposition einen einzutreibenden Nagel stramm führt und sich beim Auftreffen des Schlagbolzens aus seiner Führungsposition herausbewegt, um den Schlagbolzen definiert abzufangen und eine mechanische Überlastung des Schlagbolzens und der mechanischen Komponenten zu vermeiden.

Grundsätzlich ist es denkbar, ein Nagelsetzgerät direkt mit einem solchen bewegbaren oder stationären Führungselement zu versehen. Mittels des erfindungsgemäßen Bausatzes ist es auch möglich, bestehende Nagelsetzgeräte nachträglich mit solchen Führungselementen auszustatten.

Das Nagelsetzgerät kann dabei grundsätzlich auch modular aufgebaut sein. In diesem Fall kann es beispielsweise eine Gerätenase, welche zumindest teilweise durch den Grundkörper gebildet wird, umfassen. Von dieser Gerätenase funktional getrennt kann eine Vorrichtung zur Erzeugung und zum Aufbringen von Druckluft vorgesehen sein. Dazu können Verbindungsmittel vorgesehen sein, welche es ermöglichen, den Grundkörper mit einer Einrichtung zum Aufbringen von Druckluft zu verbinden. Beispielsweise kann dazu am rückseitigen Ende des Grundkörpers ein Flansch ausgebildet sein.

Soweit nachstehend die einzelnen Komponenten, wie z.B. das bewegbare Führungselement oder das stationäre Führungselement oder der Basiskörper für einen Bausatz beschrieben werden, beziehen sich Angaben auf den eingebauten Zustand. Wird beispielsweise im Zusammenhang mit einem Führungselement von einer (radial) inneren Stirnfläche gesprochen, so ist die Stirnfläche gemeint, die radial nach innen zur Schusskanalachse weist, wenn das Führungselement an einem Nagelsetzgerät angebracht ist.

Bevorzugt umfassen die Befestigungsmittel des Nagelsetzgeräts, bzw. des Basiskörpers einen Befestigungsvorsprung, welcher ausgebildet ist, in eine korrespondierende Ausnehmung eines bewegbaren Führungselements oder eines stationären Führungselements einzugreifen.

Die Befestigungsmittel des Nagelsetzgeräts, bzw. des Basiskörpers eines Bausatzes zum nachträglichen Anbringen eines Führungselements an ein Nagelsetzgerät können eine Befestigungsbohrung umfassen, welche versetzt zur Schusskanalachse verläuft, um ein bewegbares Führungselement schwenkbar am Nagelsetzgerät lagern zu können. Die Bohrungsachse der Befestigungsbohrung kann bei einem Nagelsetzgerät in einer senkrecht zur Schusskanalachse laufenden Ebene liegen. Dementsprechend kann die Bohrungsachse der Befestigungsbohrung des Basiskörpers derart ausgebildet sein, dass sie in einer senkrecht zur Schusskanalachse verlaufenden Ebene liegt, wenn der Basiskörper an einem Nagelsetzgerät angebracht ist.

Dazu korrespondierend kann das erfindungsgemäße bewegbare Führungselement Lagerungsmittel aufweisen, um das bewegbare Führungselement schwenkbar relativ zum Grundkörper eines Nagelsetzgeräts oder am Basiskörper eines Bausatzes zu lagern. Konkret können diese Lagerungsmittel eine Lagerungsbohrung umfassen, welche das bewegbare Führungselement insbesondere in einem hinteren Bereich vollständig durchsetzt und mittels derer - beispielsweise über einen Bolzen oder eine Schraube - das Führungselement schwenkbar am Nagelsetzgerät oder am Basiskörper gelagert werden kann. In prinzipiell gleicher Weise können bei einem stationären Führungselement Anbringmittel vorgesehen sein, um das Führungselement lösbar an einem Nagelsetzgerät oder am Basiskörper eines Bausatzes zum nachträglichen Anbringen eines Führungselements an einem Nagelsetzgerät zu befestigen. Diese Anbringmittel können eine Haltebohrung umfassen, welche das stationäre Führungselement durchsetzt, so dass mittels eines Bolzens oder einer Schraube oder dergleichen das Führungselement an einem Nagelsetzgerät oder an einem Basiskörper eines Bausatzes lösbar befestigt werden kann.

Bei dem Nagelsetzgerät bzw. dem Basiskörper können Anschlagmittel vorgesehen sein, um die Bewegung eines angebrachten bewegbaren Führungselements in Richtung der Führungsposition zu begrenzen und/oder ein angebrachtes stationäres Führungselement relativ zum Grundkörper bzw. zum Basiskörper zu positionieren.

Die Anschlagmittel können mindestens eine Anschlagfläche umfassen, welche am Nagelsetzgerät bzw. am Basiskörper ausgebildet ist und bevorzugt zur Schusskanalachse weist. Denkbar ist auch, dass zwei verschiedene Anschlagflächen vorgesehen sind, welche zueinander abgestuft sind, wobei eine Anschlagfläche dazu dient, die Bewegung des bewegbaren Führungselements in Richtung der Führungsposition zu begrenzen, und die andere Anschlagfläche dazu dient, ein stationäres Führungselement zu positionieren.

Dazu korrespondierend kann an dem bewegbaren Führungselement eine Gegenfläche ausgebildet sein, welche bevorzugt in einem hinteren Abschnitt des bewegbaren Führungselements liegt, insbesondere durch einen Steg gebildet wird, und an einer korrespondierenden Anschlagfläche des Nagelsetzgeräts bzw. des Basiskörpers in Anlage bringbar ist. Mit anderen Worten wird beim bewegbaren Führungselements durch die Anschlagmittel die Führungsposition definiert, so dass eine darüberhinausgehende Bewegung des Führungselements in den Schusskanal hinein ausgeschlossen ist. Die Anschlagmittel, bzw. die entsprechende Gegenfläche des bewegbaren Führungselements können derart ausgestaltet sein, dass das bewegbare Führungselement nicht den gegenüberliegenden Abschnitt des Laufrohrs berührt. Durch einen derartigen Spalt zwischen dem Führungselement und dem Laufrohr können Holzfasern im Fall eines kollabierenden Nagels austreten.

In ähnlicher Weise kann ein stationäres Führungselement eine Anlagefläche aufweisen, die an einer entsprechenden Anschlagfläche des Nagelsetzgeräts bzw. des Basiskörpers eines Bausatzes zum nachträglichen Anbringen eines Führungselements an ein Nagelsetzgerät in Anlage bringbar ist, um das stationäre Führungselement am Nagelsetzgerät, bzw. am Basiskörper zu positionieren. Dieser Ausgestaltung liegt die Überlegung zugrunde, dass eine eindeutige Positionierung möglich ist, indem eine flächige Anlage der Anlagefläche des stationären Führungselements an der entsprechenden Anschlagfläche realisiert wird und gleichzeitig mittels eines Bolzens oder einer Schraube die Haltebohrung fluchtend zu der Befestigungsbohrung angeordnet wird.

Das Nagelsetzgerät kann derart ausgestaltet sein, dass das Laufrohr den Schusskanal in einem offenen vorderen Endabschnitt über einen Umfangswinkel von mindestens 160° und/oder höchstens 200°, bevorzugt über einen Umfangswinkel von 180° umgibt.

Ferner kann das Nagelsetzgerät eine Zuführeinrichtung für Nägel besitzen, welche eine Zuführachse definiert, entlang derer parallel zueinander orientierte Nägel nacheinander dem Laufkanal zugeführt werden, um in ein Werkstück eingetrieben zu werden. Die Zuführachse erstreckt sich dabei bevorzugt quer zur Schusskanalachse. In konkreter Ausgestaltung können die Schusskanalachse und die Zuführachse nach hinten einen spitzen Winkel einschließen, insbesondere einen Winkel von mindestens 60° und/oder von höchstens 85°, bevorzugt von etwa 75°.

Das Nagelsetzgerät kann derart ausgestaltet sein, dass eine sich parallel zur Zuführachse erstreckende und vor dieser verlaufende Führungsschiene vorgesehen ist, um zuzuführende Nägel an ihrer Spitze abzustützen. In gleicher Weise kann bei dem Basiskörper für einen Bausatz eine Führungsschiene vorgesehen sein, welche derart ausgebildet ist, dass sie nach Anbringen des Basiskörpers an das Nagelsetzgerät sich parallel zur Zuführachse erstreckt und vor dieser verläuft, um zuzuführende Nägel an ihrer Spitze abzustützen. Diesen Ausführungsformen liegt die Überlegung zu Grunde, eine vom Laufrohr abragende Schiene vorzusehen, gegen welche die zuzuführenden Nägel mit ihrer Spitze stoßen können, sollten sie sich aus dem Nagelstreifen lösen. Dadurch wird verhindert, dass die Nägel aus dem Nagelstreifen nach vorne herausrutschen können und die Zufuhr der Nägel zum Laufkanal blockiert wird.

Das Nagelsetzgerät ist bevorzugt derart ausgestaltet, dass die Führungsschiene einteilig mit dem Grundkörper ausgebildet ist. Alternativ ist es denkbar, dass die Führungsschiene lösbar am Grundkörper befestigt ist, insbesondere an diesem verschraubt ist. In ähnlicher Weise kann bei einem Basiskörper die Führungsschiene einteilig mit dem Basiskörper ausgebildet sein. Ferner ist möglich, dass der Basiskörper mehrteilig ausgebildet ist und die Führungsschiene als separates Bauteil beispielsweise mit dem restlichen Basiskörper verschraubt ist.

Sind die Führungsschiene und der Grundkörper des Nagelsetzgeräts, bzw. der Basiskörper des Bausatzes als separate Bauteile ausgebildet, so kann zum Abstützen an einem vorderen Endbereich des Grundkörpers, bzw. des Basiskörpers eine nach hinten weisenden Anlagefläche vorgesehen sein, an welcher die Führungsschiene anliegt. Dadurch wird bei angeschraubter oder anderweitig befestigter Führungsschiene deren Position festgelegt, sodass ein Verrutschen oder Klappern der Führungsschiene ausgeschlossen ist. Um die Führung der zuzuführenden Nägel entlang der Zuführachse zu verbessern, kann in der Führungsschiene in der nach hinten weisenden Seite eine sich in ihrer Längsrichtung erstreckende Längsnut mit einem insbesondere V-förmigen Querschnitt ausgebildet sein, wobei der Öffnungswinkel des Querschnitts beispielsweise etwa 140° betragen kann.

In weiterer Ausgestaltung kann die Führungsschiene an ihrem radial zur Schusskanalachse äußeren Endbereich nach hinten hin eine Zuführschräge aufweisen, um ein Blockieren zuzuführender Nägel zu vermeiden. Mit anderen Worten ist eine Zuführschräge vorgesehen, um Nägel, welche bereits ein Stück aus dem Nagelstreifen herausgerutscht sind, beim Zuführen wieder in ihre korrekte Position im Nagelstreifen zwangsweise zurückzubewegen.

In weiterer Ausgestaltung des Nagelsetzgeräts können die Befestigungsmittel an einem radial inneren Endbereich direkt an der Führungsschiene angeordnet sein. In gleicher Weise können bei einem Basiskörper für einen Bausatz zum nachträglichen Anbringen eines Führungselements an einem Nagelsetzgerät, bei welchem eine Führungsschiene vorgesehen ist, die Befestigungsmittel an der Führungsschiene, insbesondere an einem radial inneren Endbereich der Führungsschiene angeordnet sein. Damit kann das bewegbare bzw. das stationäre Führungselement direkt an der Führungsschiene angebracht werden. Die Führungsschiene kann dabei in eine zentrale Ausnehmung der jeweiligen Führungselemente eingreifen.

Die zentrale Ausnehmung des bewegbaren Führungselements und die Führungsschiene können derart ausgestaltet sein, dass die Führungsschiene die zentrale Ausnehmung über ihre gesamte Breite ausfüllt, so dass praktisch kein Spalt zwischen der Führungsschiene und den beiden Stegen, welche die zentrale Ausnehmung des bewegbaren Führungselements seitlich begrenzen, vorhanden ist. Dadurch kann verhindert werden, dass bei einem kollabierenden Nagel sich ein Spalt mit Holzfasern füllen kann und die Schwenkbewegung des bewegbaren Führungselements beeinträchtigt.

Um den erfindungsgemäßen Bausatz an einem Nagelsetzgerät anzubringen, können an dem Basiskörper des Bausatzes Anbringmittel zum Anbringen an einen Grundkörper eines Nagelsetzgeräts vorgesehen sein. Konkret können die Anbringmittel Gewindebohrungen zum Anschrauben an ein Nagelsetzgerät umfassen. Zum Positionieren des Basiskörpers an einem Grundkörper eines Nagelsetzgeräts kann an dem Basiskörper eine Kontaktfläche ausgebildet sein, welche zur Anlage an einer korrespondierenden Gegenkante des Grundkörpers eines Nagelsetzgeräts vorgesehen ist.

In ähnlicher Weise wie das bewegbare Führungselement kann auch das stationäre Führungselement in einer im eingebauten Zustand zur Schusskanalachse weisenden inneren Stirnfläche eine sich linear erstreckende Führungsnut zum Führen eines einzutreibenden Nagels und eines Schlagbolzens aufweisen. Die Führungsnut weist dabei bevorzugt einen halbkreisförmigen Querschnitt auf. Der Querschnitt der Führungsnut ist dabei bevorzugt an den Durchmesser der einzutreibenden Nägel angepasst. Insbesondere ist vorgesehen, dass der Querschnitt derart angepasst ist, dass ein einzutreibender Nagel stramm, d.h. mit wenig Spiel oder spielfrei, geführt wird.

Auf beiden Seiten der Führungsnut können ebene Stirnflächenabschnitte angeordnet sein. Am hinteren Ende mindestens eines Stirnflächenabschnitts können Übergangsschrägen ausgebildet sein, wodurch ein sicheres Zuführen der Nägel und des Schlagbolzens erreicht wird. Insbesondere kann nur auf einer Seite der Führungsnut eine Übergangsschräge vorgesehen sein, welche in einem Winkel von mindestens 10° und höchstens 50°, bevorzugt in einem Winkel von etwa 30° zu dem angrenzenden ebenen Stirnflächenabschnitt geneigt ist.

Ferner kann das stationäre Führungselement einen nach hinten abragenden Führungsvorsprung umfassen, über welchen sich die Führungsnut erstreckt. Der Führungsvorsprung kann an seinem hinteren freien Ende abgerundet und/oder abgeschrägt sein. Der Führungsvorsprung, an welchem ein Teil der Führungsnut ausgebildet ist, ermöglicht es, dass sich im eingebauten Zustand die Führungsnut über nahezu die gesamte axiale Länge des offenen vorderen Endabschnitts des Laufrohrs erstreckt.

Das stationäre Führungselement kann ferner eine zentrale Ausnehmung umfassen, welche bevorzugt nach hinten und nach außen offen ist. In diese zentrale Ausnehmung kann im montierten Zustand die Führungsschiene eingreifen. Ferner kann im Bereich dieser Ausnehmung die Haltebohrung angeordnet sein.

In einem hinteren und/oder radial äußeren Abschnitt des stationären Führungselements kann eine Anlagefläche ausgebildet sein, welche mit einer korrespondierenden Anschlagfläche eines Nagelsetzgeräts oder eines Basiskörpers in Anlage bringbar ist, um das stationäre Führungselement am Nagelsetzgerät oder am Basiskörper fest zu positionieren. Da das stationäre Führungselement unbewegbar am Nagelsetzgerät bzw. am Basiskörper eines Bausatzes zum nachträglichen Anbringen eines Führungselements an ein Nagelsetzgerät anbringbar sein muss, reicht eine Lagerung mit einem Bolzen nicht aus. Gemäß dieser Ausgestaltung ist vorgesehen, dass zusätzlich eine Anlagefläche des stationären Führungselements an einer korrespondierenden Anschlagfläche in Anlage gebracht wird oder anliegt, so dass durch den Bolzen bzw. die Schraube und durch die Anlage der beiden Flächen aneinander das stationäre Führungselement eindeutig und fest positioniert wird.

Die Anordnung kann derart ausgestaltet sein, dass die Gegenfläche des bewegbaren Führungselements an einer Anschlagfläche des Grundkörpers in Anlage bringbar ist, um die Bewegung des bewegbaren Führungselements in Richtung seiner Führungsposition zu begrenzen. Dementsprechend kann bei dem erfindungsgemäßen Bausatz die Gegenfläche des bewegbaren Führungselements an einer Anschlagfläche des Basiskörpers in Anlage bringbar sein.

Bevorzugt sind die Befestigungsmittel an einem inneren Endbereich der Führungsschiene des Nagelsetzgeräts, bzw. des Basiskörpers angeordnet, so dass die Führungsschiene in die zentrale Ausnehmung des bewegbaren Führungselements eingreifen kann. Zweckmäßigerweise kann auch die Lagerungsbohrung im Bereich der zentralen Ausnehmung des bewegbaren Führungselements angeordnet sein.

Die Anordnung bzw. der Bausatz kann derart ausgestaltet sein, dass ein Bolzen oder eine Schraube die Lagerungsbohrung des bewegbaren Führungselements und die Befestigungsbohrung des Nagelsetzgeräts bzw. des Basiskörpers durchsetzt, um das bewegbare Führungselement schwenkbar relativ zum Grundkörper des Nagelsetzgeräts bzw. zum Basiskörper zu lagern. Ferner können Sicherungsmittel vorgesehen sein, um den Bolzen oder die Schraube in der in der Befestigungsbohrung bzw. Lagerungsbohrung zu sichern, wobei die Sicherungsmittel bevorzugt einen Sicherungsring oder eine Mutter, insbesondere eine Sechskantmutter umfassen. Ein solcher Sicherungsring kann beispielsweise derart ausgebildet sein, dass er nur mittels eines Werkzeuges von dem Bolzen entfernt werden kann. Denkbar ist, dass der Sicherungsring in eine entsprechende, im Bolzen ausgebildete Nut eingreift. Damit kann gewährleistet werden, dass nur Benutzer, welche über ein entsprechendes Werkzeug verfügen, das entsprechende Führungselement an einem Nagelsetzgerät oder einem Basiskörper eines Bausatzes austauschen können. Alternativ können die Sicherungsmittel auch eine Schraube umfassen, welche beispielsweise mit einer Mutter, insbesondere einer Sechskantmutter, gegen ein unbeabsichtigtes Lösen gesichert ist

Ferner können Vorspannmittel vorgesehen sein, um das bewegbare Führungselement in Richtung seiner Führungsposition vorzuspannen. Konkret können die Vorspannmittel eine Druckfeder, insbesondere eine Schraubendruckfeder umfassen, welche sich zwischen dem Grundkörper des Nagelsetzgeräts, insbesondere einem nach vorne ragenden Vorsprung des Grundkörpers, bzw. dem Basiskörper des Bausatzes und einem axial vor der Schwenkachse liegenden Abschnitt des bewegbaren Führungselements abstützt. Dieser Ausgestaltung liegt die Überlegung zugrunde, dass das bewegbare Führungselement sich grundsätzlich in seiner Führungsposition befinden soll und nach einer Bewegung aus der Führungsposition heraus infolge eines kollabierenden Nagels wieder eigenständig in die Führungsposition zurückkehren soll. Zum anderen gewährleistet eine Vorspannung in Richtung der Führungsposition, dass der einzutreibende Nagel und der Schlagbolzen geführt werden und beim Auftreten von Radialkräften ein definiertes Ausweichen des Führungselements gegen die Rückstellkraft der Druckfeder stattfindet. Gleichzeitig ist auf diese Weise gewährleistet, dass nach dem misslungenen Eintreiben eines kollabierten Nagels und dem damit einhergehenden Bewegen des Führungselements aus seiner Führungsposition hinaus das bewegbare Führungselement eigenständig vor dem Eintreiben des nächsten Nagels automatisch in seine Führungsposition zurückkehrt.

Um ein Ausknicken der Druckfeder zu vermeiden, können in dem Nagelsetzgerät, insbesondere in dem Grundkörper des Nagelsetzgeräts, bzw. dem Basiskörper eines Bausatzes und dem bewegbaren Führungselement Sacklöcher vorgesehen sein, in welche die Druckfeder eingreift oder eingreifen kann. Alternativ oder ergänzend kann, wenn es sich um eine Schraubendruckfeder handelt, in deren Innenbereich ein Führungsstift, beispielsweise aus Hartgummi, eingebracht werden, um ein Ausknicken zu vermeiden.

Ferner ist auch eine Anordnung umfassend ein Nagelsetzgerät wie zuvor beschrieben mit einem an diesem unbewegbar angebrachten stationären Führungselement wie zuvor beschrieben denkbar. Gleichermaßen kann auch ein Bausatz mit einem Basiskörper und einem an diesem angebrachten stationären Führungselement, jeweils wie zuvor beschrieben, vorgesehen sein.

Die der Erfindung zugrundeliegende Aufgabe wird ferner gelöst durch ein Nagelsetzgerät, gemäß dem Patentanspruch 14, mit einem an diesem angebrachten Bausatz wie zuvor beschrieben.

Prinzipiell denkbar ist auch ein System umfassend ein Nagelsetzgerät, ein bewegbares Führungselement und ein stationäres Führungselement, jeweils wie zuvor beschrieben, sowie ein Nachrüstsystem umfassend einen Basiskörper eines Bausatzes zum nachträglichen Anbringen eines Führungselements an einem Nagelsetzgerät, ein bewegbares Führungselement und ein stationäres Führungselement, jeweils wie zuvor beschrieben, so dass ein Benutzer wahlweise ein bewegbares Führungselement oder ein stationäres Führungselement am Nagelsetzgerät bzw. am Basiskörper lösbar befestigen kann.

Dieser Ausgestaltung liegt die Überlegung zugrunde, dem Benutzer zwei verschiedene Führungselemente, nämlich ein stationäres und ein bewegbares Führungselement zur Verfügung zu stellen. Abhängig von den Rahmenbedingungen, insbesondere der Länge der einzutreibenden Nägel, kann der Benutzer dann zwischen einem der beiden Führungselemente auswählen und dieses an einem Nagelsetzgerät, bzw. an einem entsprechenden Bausatz lösbar anbringen.

Das System, bzw. das Nachrüstsystem kann ferner einen Bolzen oder eine Schraube umfassen, welche die Befestigungsbohrung des Nagelsetzgeräts bzw. des Basiskörpers, und die Lagerungsbohrung eines bewegbaren Führungselements durchsetzen kann, um das bewegbare Führungselement schwenkbar relativ zum Grundkörper zu lagern. In gleicher Weise kann dieser Bolzen oder die Schraube die Befestigungsbohrung und die Haltebohrung eines stationären Führungselements durchsetzen, um das stationäre Führungselement unbewegbar am Grundkörper des Nagelsetzgeräts bzw. am Basiskörper eines Bausatzes lösbar zu befestigen. Mit anderen Worten kann das wahlweise Befestigen eines bewegbaren oder stationären Führungselements dadurch erfolgen, dass die entsprechenden Bohrungen fluchtend zueinander angeordnet werden und ein Bolzen oder eine Schraube eingebracht werden.

Um ein unbeabsichtigtes Herausbewegen des Bolzens oder der Schraube aus den entsprechenden Bohrungen zu verhindern, können Sicherungsmittel vorgesehen sein. Diese können im Falle eines Bolzens einen Sicherungsring umfassen, welcher ein unbeabsichtigtes Bewegen des Bolzens innerhalb der Bohrungen verhindert.

Das System kann ferner Vorspannmittel umfassen, um das bewegbare Führungselement in Richtung seiner Führungsposition vorspannen zu können. Konkret können die Vorspannmittel eine Druckfeder, insbesondere eine Schraubendruckfeder umfassen, welche sich zwischen dem Grundkörper des Nagelsetzgeräts, insbesondere einen nach vorne ragenden Vorsprung des Grundkörpers, bzw. dem Basiskörper des Bausatzes und einem axial vor der Schwenkachse liegenden Abschnitt des bewegbaren Führungselements abstützen kann.

Die einzelnen Komponenten des Systems, bzw. des Nachrüstsystems können derart ausgestaltet sein, dass eine Gegenfläche des bewegbaren Führungselements an einer Anschlagfläche des Nagelsetzgeräts oder des Basiskörpers in Anlage bringbar ist, um die Bewegung des bewegbaren Führungselements in Richtung seiner Führungsposition zu begrenzen. Ferner kann am stationären Führungselement eine Anlagefläche vorgesehen sein, welche an einer korrespondierenden Anschlagfläche des Nagelsetzgeräts oder des Basiskörpers in Anlage bringbar ist, um das stationäre Führungselement eindeutig relativ zum Grundkörper bzw. Basiskörper zu positionieren.

Bevorzugt sind die Befestigungsmittel an einem inneren Endbereich der Führungsschiene des Nagelsetzgeräts, bzw. des Basiskörpers angeordnet, so dass die Führungsschiene in die zentrale Ausnehmung des bewegbaren Führungselements und/oder des stationären Führungselements eingreifen kann. Zweckmäßigerweise können auch die Lagerungsbohrung im Bereich der zentralen Ausnehmung des bewegbaren Führungselements oder die Haltebohrung im Bereich der zentralen Ausnehmung des stationären Führungselements angeordnet sein.

Für die weitere Ausgestaltung der Erfindung wird auf die Unteransprüche, sowie auf die beiliegende Zeichnung verwiesen. In der Zeichnung zeigen:
- Figur 1: eine erfindungsgemäße Anordnung in einer teilweisen perspektivischen Darstellung mit einem montierten bewegbaren Führungselement;
- Figur 2: die Gerätenase aus Figur 1 in einer weiteren perspektivischen Darstellung;
- Figur 3: die Führungsschiene und einen Teil des Grundkörpers des Nagelsetzgeräts aus Figur 1 in einer Seitenansicht;
- Figur 4: die Führungsschiene und den Teil des Grundkörpers aus Figur 3 in einer bezogen auf die Schusskanalachse radial nach außen gerichteten Ansicht;
- Figur 5: die Führungsschiene und den Teil des Grundkörpers aus Figur 3 in einer Rückansicht;
- Figur 6: das bewegbare Führungselement der Anordnung aus der Figur 1 in einer perspektivischen Darstellung;
- Figur 7: das bewegbare Führungselement aus Figur 6 in einer bezogen auf die Schusskanalachse radial nach innen gerichteten Ansicht;
- Figur 8: das bewegbare Führungselement aus Figur 6 in einer teilweise geschnittenen Ansicht;
- Figur 9: das bewegbare Führungselement aus Figur 6 in einer bezogen auf die Schusskanalachse radial nach außen gerichteten Ansicht;
- Figur 10: das bewegbare Führungselement aus Figur 6 in einer weiteren Seitenansicht;
- Figur 11: ein Bausatz gemäß der vorliegenden Erfindung zum Anbringen an einem Nagelsetzgerät in einer perspektivischen Darstellung;
- Figur 12: dem Bausatz aus Figur 11 in einer weiteren perspektivischen Darstellung;
- Figur 13: die Gerätenase eines Nagelsetzgeräts mit einem Bausatz der Figur 11 in einer perspektivischen Darstellung;
- Figur 14: die Gerätenase aus Figur 13 in einer weiteren perspektivischen Darstellung;
- Figur 15: die Gerätenase des Nagelsetzgeräts aus Figur 13 und 14 mit einem Bausatz, jedoch mit einem montierten stationären Führungselement in einer perspektivischen Darstellung;
- Figur 16: die Gerätenase aus Figur 15 in einer weiteren perspektivischen Darstellung;
- Figur 17: das stationäre Führungselement aus Figur 15 und 16 in einer perspektivischen Darstellung; und
- Figur 18: das stationäre Führungselement aus Figur 17 in einer weiteren perspektivischen Darstellung.

Die Figuren 1 und 2 zeigen eine erfindungsgemäße Anordnung mit einem Nagelsetzgerät zum Eintreiben von Nägeln in zu verbindende Werkstücke, welches eine Gerätenase 1 umfasst.

Die Gerätenase 1 des Nagelsetzgeräts besitzt einen als Gussteil ausgebildeten Grundkörper 2. Dieser umfasst ein Laufrohr 3 zum Führen eines in ein Werkstück einzutreibenden Nagels und eines diesen antreibenden, nicht dargestellten Schlagbolzens. Das Laufrohr 3 erstreckt sich zwischen einem vorderen freien Ende 4, über welches der Nagel beim Eintreiben in ein Werkstück austritt, und einem antriebsseitigen hinteren Ende des Grundkörpers 2. Innenseitig bildet das Laufrohr 3 einen Schusskanal 5 entlang einer Schusskanalachse X. Das Laufrohr 3 weist ferner einen offenen vorderen Endabschnitt 6 auf, in welchem es den Schusskanal 5 nur über einen Teilumfangsabschnitt von etwa 180° umgibt.

Um den Schusskanal 5 zum Antreiben des Schlagbolzens mit Druckluft zu beaufschlagen, ist der Grundkörper 2 an seinem hinteren Ende mit einem Flansch 5 versehen, durch welchen er mit einer nicht dargestellten Vorrichtung zur Beaufschlagung mit Druckluft verbunden ist.

Die Gerätenase 1 des Nagelsetzgeräts besitzt ferner eine Zuführeinrichtung 8 für Nägel, welche eine Zuführachse Y definiert. Diese schließt mit der Schusskanalachse X nach hinten einen spitzen Winkel von etwa 75° ein. Entlang der Zuführachse Y können parallel zueinander orientierte Nägel eines Nagelstreifens nacheinander dem Schusskanal 5 zugeführt werden. Konkret umfasst die Zuführeinrichtung 8 eine schwenkbar über ein Scharnier 9 mit dem Grundkörper 2 verbundene Tür 10. In Figur 2 ist die Tür 10 in einem geschlossenen Zustand dargestellt und durch einen formschlüssig in eine entsprechende Kontur des Grundkörpers 2 eingreifendes Verriegelungselement 11 sicher verschlossen. Soll ein Nagelstreifen in die Zuführeinrichtung 8 eingesetzt werden, so wird das Verriegelungselement 11 aus der in der Figur 2 dargestellten Position gegen die Rückstellkraft einer Spannfeder 12 nach vorne bewegt, so dass die Tür 10 geöffnet werden und ein Nagelstreifen in die Zuführeinrichtung 8 eingesetzt werden kann, bevor die Tür 10 wieder verschlossen wird.

In einem vorderen Endbereich des Grundkörpers 2 ist an einem nach vorne ragenden Vorsprung 13 eine Führungsschiene 14 vorgesehen, welche sich parallel zur Zuführachse Y erstreckt und vor dieser verläuft, um dem Schusskanal zuzuführende Nägel an ihrer Spitze abzustützen. Konkret ist die Führungsschiene 14 einteilig mit dem Grundkörper 2 ausgebildet.

In den Figuren 3 bis 5 ist die Führungsschiene 14 und der Vorsprung 13 des Grundkörpers 2 im Detail dargestellt. An ihrem radial zur Schusskanalachse X äußeren Endbereich weist die Führungsschiene nach oben hin eine Zuführschräge 15 auf, um möglicherweise in dem Nagelstreifen verrutschte Nägel in ihre vorgesehene Position zurückzubewegen. An ihrer nach hinten, zur Zuführachse Y weisenden Seite ist in Längsrichtung der Führungsschiene 14 eine Längsnut 16 ausgebildet. Diese besitzt einen rechteckigen Querschnitt, um zuzuführende Nägel an ihrer Spitze abzustützen und entlang der Zuführachse Y zu führen.

An einem radial zur Schusskanalachse X innenliegenden Endabschnitt der Führungsschiene 14 sind Befestigungsmittel vorgesehen, um ein bewegbares Führungselement 17 um eine Schwenkachse Z schwenkbar relativ zum Grundkörper zu lagern. Konkret umfassen die Befestigungsmittel eine in der Führungsschiene 14 ausgebildete Befestigungsbohrung. Mittels eines Bolzens 18, welcher eine Lagerungsbohrung 19 und die Befestigungsbohrung entlang der Schwenkachse Z durchsetzt und mit einem Sicherungsring 20 gegen ein unbeabsichtigtes Lösen gesichert ist, wird das bewegbare Führungselement schwenkbar gelagert.

Das Führungselement 17 ist zwischen einer bezogen auf die Schusskanalachse X radial inneren Führungsposition, wie in Figur 1 und 2 dargestellt, und einer radial äußeren Ausweichposition schwenkbar. In der Führungsposition verschließt das Führungselement 17 den offen vorderen Endabschnitt 6 des Laufrohrs 3 teilweise und führt einen einzutreibenden Nagel und den diesen antreibenden Schlagbolzen entlang der Schusskanalachse X. In der radial äußeren Ausweichposition ist ein radiales Ausweichen eines einzutreibenden Nagels möglich.

In den Figuren 6 bis 10 ist das bewegbare Führungselement als einzelnes Bauteil im Detail dargestellt. In seiner zur Schusskanalachse X weisenden, inneren Stirnfläche 21 weist das bewegbare Führungselement 17 eine sich linear erstreckende Führungsnut 22 zum Führen eines einzutreibenden Nagels und des Schlagbolzens auf. Die Führungsnut 22 besitzt dazu einen V-förmigen Querschnitt mit einem Öffnungswinkel von 90°.

An beiden Seiten der Führungsnut 22 - von der Nutmitte aus gesehen - schließt sich an die Führungsnut 22 jeweils ein ebener Stirnflächenabschnitt 23 an, wobei die beiden Stirnflächenabschnitte 23 in einer Ebene liegen. Weiter nach außen folgen im Übergang zu den das Führungselement 17 begrenzenden Seitenflächen 24 angefaste Schrägen 25, welche um einen Winkel von etwa 15° zu den Stirnflächenabschnitten 23 geneigt sind.

Das hintere Ende der Führungsnut 22 mündet in eine zentrale Ausnehmung 26, welche das Führungselement 17 radial zur Schusskanalachse X vollständig durchsetzt und zwei nach hinten vorragende, einander gegenüberliegende Stege 27, 28 trennt. Die zentrale Ausnehmung 26 hat vorliegend eine Breite von etwa 6,5 mm und ist im Übergang zu den Stegen 27, 28 abgerundet, wie insbesondere in Figur 7 erkennbar ist. Die Führungsschiene 14 greift in die zentrale Ausnehmung 26 bündig ein, so dass zwischen der Führungsschiene 14 und den Stegen 27, 28 kein signifikanter Spalt vorhanden ist.

Die beiden Stege 27, 28 ragen nach hinten unterschiedlich von der zentralen Ausnehmung 26 vor, wobei der in Figur 9 links angeordnete Steg 27 dabei weniger weit nach hinten vorragt als der rechts angeordnete Steg 28.

Um ein Blockieren eines einzutreibenden Nagels zu verhindern, sind zu beiden Seiten der Führungsnut 22 im Übergang zu den Stegen 27, 28 Einlaufkonturen vorgesehen, welche unterschiedlich ausgebildet sind. Im Übergang zum Steg 27 ist die Einlaufkontur abgestuft und umfasst eine vordere Einlaufschräge 29, welche um einen Winkel von 30° zur inneren Stirnseite geneigt ist, und eine relativ zu dieser nach außen geneigte hintere Einlaufschräge 30, welche zur inneren Stirnseite um einen Winkel von 60° geneigt ist. Zwischen der vorderen Einlaufschräge 29 und der hinteren Einlaufschräge 30 ist eine Abrundung 31 ausgebildet, welche vorliegend einen Radius vom 4 mm aufweist. Die vordere Einlaufschräge 29, die hintere Einlaufschräge 30 und die dazwischen angeordnete Abrundung 31 bilden zumindest teilweise auch den Übergang von der Führungsnut 22 zur zentralen Ausnehmung 26.

Auf der anderen Seite ist die Einlaufkontur im Übergang zum Steg 28 einstufig als Einlauffase 32 ausgebildet und um einen Winkel von 15° zur inneren Stirnfläche geneigt. Angrenzend an die Einlauffase 32 ist der Steg 28 nach hinten hin abgerundet und weist die Kontur eines Teilabschnitts eines Kreisbogens auf.

Wie in Figur 1 und Figur 2 erkennbar ist, sind Anschlagmittel vorgesehen, um die Bewegung des Führungselements 17 in Richtung der Führungsposition zu begrenzen. Konkret weisen die Anschlagmittel eine am Grundkörper 2 ausgebildete Anschlagfläche 33 auf, welche hinter und radial außen von der Schwenkachse Z liegt. An dieser liegt eine korrespondierende Gegenfläche 34 des Führungselements 17 an.

Ferner sind Vorspannmittel vorgesehen, um das Führungselement 17 in Richtung seiner Führungsposition vorzuspannen. Vorliegend umfassen die Vorspannmittel eine Schraubendruckfeder 35, welche sich zwischen dem Vorsprung 13 des Grundkörpers 2 und einem axial vor der Schwenkachse Z liegenden Abschnitt des Führungselements 17 abstützt. Um ein Ausknicken der Schraubendruckfeder 35 zu verhindern, sind in dem Vorsprung 13 des Grundkörpers 2 und in dem Führungselement 17 Sacklöcher 36 vorgesehen, in welche die Schraubendruckfeder 35 eingreift.

Die Figuren 11 und 12 zeigen einen Bausatz 37 gemäß der vorliegenden Erfindung zum Anbringen an einem Nagelsetzgerät 1; die Figuren 13 und 14 zeigen eine Gerätenase 1 eines Nagelsetzgeräts mit einem solchen Bausatz 37.

Der Bausatz 37 ermöglicht es, ein vorhandenes Nagelsetzgerät nachträglich mit einer Führungsschiene 14 zum Führen der zuzuführenden Nägel und mit einem bewegbaren Führungselement 17 zum Führen eines einzutreibenden Nagels und eines Schlagbolzens zu versehen.

Der Bausatz 37 umfasst einen Basiskörper 38, welcher ausgebildet ist, am Grundkörper 2 einer Gerätenase des Nagelsetzgeräts angebracht zu werden. Dazu sind Befestigungsmittel vorgesehen, welche vorliegend im Basiskörper 38 ausgebildete Gewindebohrungen 39 zum Anschrauben an den Grundkörper 2 einer Gerätenase 1 eines Nagelsetzgeräts umfassen. Zum Positionieren des Basiskörpers 38 relativ zum Grundkörper 2 eines Nagelsetzgeräts 1 am Basiskörper 38 eine Kontaktfläche 70 ausgebildet, welche, wie in den Figuren 13 und 14 dargestellt ist, an einer korrespondierenden Gegenkante 41 des Grundkörpers 2 der Gerätenase 1 eines Nagelsetzgeräts in Anlage bringbar ist.

An dem Basiskörper 38 ist in gleicher Weise wie am Vorsprung 13 des Grundkörpers 2 der Gerätenase 1 eines Nagelsetzgeräts der Figuren 1 bis 10 eine Führungsschiene 14 vorgesehen, um die zuzuführenden Nägel nach vorne abzustützen. Die Führungsschiene 14 und der Basiskörper 38 sind dabei einteilig ausgebildet.

Ebenfalls in gleicher Weise ist an der Führungsschiene 14 ein Führungselement 17, wie es in den Figuren 6 bis 10 dargestellt ist, zwischen einer Führungsposition und einer Ausweichposition schwenkbar gelagert, so dass es geeignet ist, den offenen vorderen Endabschnitt 6 des Laufrohrs 3 teilweise zu verschließen und ein radiales Ausweichen eines einzutreibenden Nagels zu ermöglichen.

Sowohl bei dem in der Figur 1 und 2 dargestellten Gerätenase 1 eines Nagelsetzgeräts, bei welchem die Führungsschiene 14 direkt am Grundkörper 2 angebracht ist, als auch bei dem mit der erfindungsgemäße Bausatz 37 versehenen Nagelsetzgerät 1 der Figuren 13 und 14 werden durch die Zuführeinrichtung 8 sukzessive Holznägel aus einem Nagelstreifen dem Laufrohr 3 zugeführt.

Durch die Führungsschiene 14 und die in dieser ausgebildeten Längsnut 16, sowie die Zuführschräge 15 wird erreicht, dass die im Nagelstreifen enthaltenen Holznägel nicht verrutschen können, bzw. verrutschte Holznägel in ihre korrekte Position relativ zum Nagelstreifen zurückkehren, so dass eine zuverlässige und störungsarme Zuführung der Nägel zum Schusskanal 5 hin erreicht wird.

Soll ein in den Schusskanal 5 eingebrachter Holznagel in ein Werkstück eingetrieben werden, so wird zunächst das vordere freie Ende 4 des Laufrohrs 3 auf das Werkstück aufgesetzt. Anschließend wird durch manuelle Betätigung oder automatisiert der Schusskanal 5 mit Luftdruck beaufschlagt, so dass der Schlagbolzen den Holznagel in Richtung des vorderen freien Endes 4 des Laufrohrs 3 entlang der Schusskanalachse X antreibt. Mit einer Geschwindigkeit von etwa 25 m/s verlässt der Nagel das Laufrohr 3 und dringt in ein Werkstück ein. Dabei wird der Nagel im Bereich des offenen vorderen Endabschnitts 6 des Laufrohrs 3 durch das Führungselement 17 geführt.

Begegnet der Nagel im Werkstück keiner harten Stelle, so dringt er problemlos vollständig in das Werkstück ein, ohne dass das Führungselement 17 aus der Führungsposition herausbewegt wird und ohne dass der Nagel radiale Kräfte auf andere Komponenten des Nagelsetzgeräts, beispielsweise den Schlagbolzen oder das Führungselement 17 oder das Laufrohr 3 ausübt.

Begegnet hingegen der einzutreibende Nagel im Werkstück einer harten Stelle, so fasert er aufgrund der fehlenden Duktilität aus und kollabiert. Dadurch verbreitert sich der Nagelquerschnitt im hinteren Endbereich des Nagels, so dass erhebliche radiale Kräfte auftreten. In diesem Fall bewegt sich das Führungselement 17 gegen die Vorspannkraft der Schraubendruckfeder 35 bezogen auf die Schusskanalachse X radial nach außen und ermöglicht somit ein radiales Aufweiten des Nagels. Darüber hinaus führt die zentrale Ausnehmung 26 des Führungselements 17 dazu, dass Holzfasern des Nagels seitlich aus dem Schusskanal 5 austreten können. Ferner werden durch das definierte Ausweichen des Führungselements 17 insbesondere durch dessen asymmetrische Ausgestaltung der Nagel und der diesen antreibende Schlagbolzen abgefangen, ohne dass hohe mechanische Beanspruchungen entstehen, welche Komponenten der Gerätenase 1 eines Nagelsetzgeräts beschädigen können.

Selbst wenn ein Nagel durch Auftreffen auf eine harte Stelle im Werkstück kollabiert, kehrt das Führungselement 17 durch die Rückstellkraft der Schraubendruckfeder 35 automatisch in seine Führungsposition zurück, so dass ohne aufwendige Entstörungsarbeiten direkt der nächste Nagel in das Werkstück eingetrieben werden kann. Dadurch, dass die Führungsschiene 14 ohne nennenswertes Spiel in die zentrale Ausnehmung 26 des Führungselements 17 eingreift, können sich auch keine Holzfasern festsetzen und die Bewegung des Führungselements 17 relativ zum Grundkörper 2 blockieren.

Bei bestimmten Nägeln, insbesondere bei solchen mit einer geringen Länge hat es sich als vorteilhaft herausgestellt, keine Ausweichmöglichkeit vorzusehen. Dementsprechend zeigen die Figuren 15 und 16 eine Gerätenase 1 eines Nagelsetzgerätes mit einem Basiskörper 38, wobei jedoch kein bewegbares Führungselement 17, sondern ein stationäres Führungselement 42 an dem Basiskörper 38 angebracht ist. Die Figuren 17 und 18 zeigen wiederum das stationäre Führungselement 42 als separates Bauteil im Detail.

Das stationäre Führungselement 42 weist in seiner im eingebauten Zustand zur Schusskanalachse X weisenden inneren Stirnfläche 43 eine sich linear erstreckende Führungsnut 44 mit einem halbkreisförmigen Querschnitt auf. Diese dient zum Führen eines einzutreibenden Nagels und des Schlagbolzens des Nagelsetzgerätes 1. Auf beiden Seiten der Führungsnut 44 sind ebene Stirnflächenabschnitte 45 angeordnet, wobei der in der Figur 18 links dargestellte Stirnflächenabschnitt 45 obenseitig in eine Übergangsschräge 46 mündet. Diese ist in einem Winkel von etwa 30° zum ebenen Stirnflächenabschnitt 45 geneigt.

Wie insbesondere in den Figuren 17 und 18 erkennbar ist, erstreckt sich die Führungsnut 44 auch über einen nach hinten abragenden Führungsnutvorsprung 47, welcher in seinem hinteren Endbereich abgeschrägt und abgerundet ist. Durch diesen Führungsnutvorsprung 47 erstreckt sich die Führungsnut 44 im Wesentlichen über die gesamte axiale Länge des offenen vorderen Endabschnitts 6 des Laufrohrs 3.

Das stationäre Führungselement 42 umfasst ferner Anbringmittel, um das Führungselement 42 lösbar am Basiskörper 38 des Bausatzes 37 zu befestigen. Konkret umfassen die Anbringmittel eine Haltebohrung 48, welche das stationäre Führungselement 42 vollständig durchsetzt. In den Figuren 15 und 16 ist erkennbar, dass das stationäre Führungselement 42 lösbar am Basiskörper 38 befestigt ist. Der Bolzen 18 durchsetzt dabei die Haltebohrung 48 des stationären Führungselements 42 und die Befestigungsbohrung des Basiskörpers 38 vollständig und ist mittels des Sicherungsrings 20 gegen ein unbeabsichtigtes Lösen gesichert.

Ferner ist beim stationären Führungselement 42 eine nach hinten und radial nach außen offene zentrale Ausnehmung 49 vorgesehen, in welche die Führungsschiene 14 des Basiskörpers 38 eingreift, so dass eine platzsparende Befestigung des stationären Führungselements 42 realisiert werden kann.

An seinem radial äußeren Ende besitzt das stationäre Führungselement 42 eine Anlagefläche 50, welche mit einer korrespondierenden zweiten Anschlagfläche 51 des Basiskörpers 38 in Anlage bringbar ist, um das stationäre Führungselement 42 am Basiskörper 38 fest zu positionieren. In Verbindung mit der Befestigung über die Haltebohrung 48 wird damit, wie in Figur 15 erkennbar ist, das stationäre Führungselement 42 fest am Basiskörper 38 und damit relativ zum Grundkörper 2 des Nagelsetzgeräts fest positioniert.

Ein Benutzer kann somit wahlweise, d.h. je nach Art der einzutreibenden Nägel und abhängig von weiteren Rahmenbedingungen, wahlweise ein stationäres Führungselement 42 oder ein bewegbares Führungselement 17 an dem Nagelsetzgerät anbringen. Dazu muss er lediglich den Sicherungsring 20 vom Bolzen 18 entfernen und den Bolzen 18 aus den entsprechenden Bohrungen herausziehen. Ein Austausch des Führungselements 17, 41 ist dann ohne Probleme möglich. Auf diese Weise ist das dargestellte Nagelsetzgerät universell einsetzbar und eignet sich für verschiedene einzutreibende Nägel, insbesondere solche aus lignozellulosischem Material.

### Bezugszeichenliste

- 1: Gerätenase
- 2: Grundkörper
- 3: Laufrohr
- 4: vorderes freies Ende
- 5: Schusskanal
- 6: offener vorderer Endabschnitt
- 7: Flansch
- 8: Zuführeinrichtung
- 9: Scharnier
- 10: Tür
- 11: Verriegelungselement
- 12: Druckfeder
- 13: Vorsprung
- 14: Führungsschiene
- 15: Zuführschräge
- 16: Längsnut
- 17: bewegbares Führungselement
- 18: Drehbolzen
- 19: Lagerungsbohrung
- 20: Sicherungsring
- 21: innere Stirnfläche
- 22: Führungsnut
- 23: Stirnflächenabschnitt
- 24: Seitenfläche
- 25: angefaste Schräge
- 26: zentrale Ausnehmung
- 27: Steg
- 28: Steg
- 29: vordere Einlaufschräge
- 30: hintere Einlaufschräge
- 31: Abrundung
- 32: Einlauffase
- 33: Anschlagfläche
- 34: Gegenfläche
- 35: Schraubendruckfeder
- 36: Sackloch
- 37: Bausatz
- 38: Basiskörper
- 39: Gewindebohrung
- 40: Kontaktfläche
- 41: Gegenkante
- 42: stationäres Führungselement
- 43: innere Stirnfläche
- 44: Führungsnut
- 45: ebener Stirnflächenabschnitt
- 46: Übergangsschräge
- 47: Führungsnutvorsprung
- 48: Haltebohrung
- 49: zentrale Ausnehmung
- 50: Anlagefläche
- 51: zweite Anschlagfläche

- X: Schusskanalachse
- Y: Zuführachse
- Z: Schwenkachse

## Patentansprüche

1. Bewegbares Führungselement (17) zum lösbaren Anbringen an ein Nagelsetzgerät oder an einen Basiskörper (38) eines Bausatzes zum nachträglichen Anbringen an ein Nagelsetzgerät, welches derart an einem Nagelsetzgerät oder einem Basiskörper (38) anbringbar ist, dass es zwischen einer bezogen auf eine Schusskanalachse des Nagelsetzgeräts radial inneren Führungsposition, in welcher es den offenen vorderen Endabschnitt (6) eines Laufrohrs (3) eines Nagelsetzgeräts teilweise verschließt und einen einzutreibenden Nagel und einen diesen antreibenden Schlagbolzen entlang der Schusskanalachse führt, und einer radial äußeren Ausweichposition, in welcher ein radiales Ausweichen eines einzutreibenden Nagels möglich ist, um eine Schwenkachse relativ zu einem Grundkörper (2) des Nagelsetzgeräts schwenkbar ist, wobei in einer im eingebauten Zustand zur Schusskanalachse weisenden inneren Stirnfläche (21) eine sich linear erstreckende Führungsnut (22) zum Führen eines einzutreibenden Nagels und eines Schlagbolzens vorgesehen ist, **dadurch gekennzeichnet, dass** das hintere Ende der Führungsnut (22) in eine zentrale Ausnehmung (26) mündet, welche das Führungselement (17) von innen nach außen vollständig durchsetzt und zwei nach hinten vorragende, einander gegenüberliegende Stege (27, 28) trennt.

2. Bewegbares Führungselement (17) nach Anspruch 1, **dadurch gekennzeichnet, dass** die Führungsnut (22) einen V- förmigen Querschnitt aufweist, wobei der Öffnungswinkel insbesondere mindestens 60° und/oder höchstens 120°, bevorzugt etwa 90° beträgt, und/oder dass die beiden Stege (27, 28) unterschiedlich weit nach hinten ragen.

3. Bewegbares Führungselement (17) nach Anspruch 1 oder 2, **dadurch gekennzeichnet, dass** zu beiden Seiten der Führungsnut (22) im Übergang zu den Stegen (27, 28) Einlaufkonturen vorgesehen sind, wobei, insbesondere, die Einlaufkonturen auf beiden Seiten der Führungsnut (22) unterschiedlich ausgebildet sind und/oder auf einer Seite der Führungsnut (22) die Einlaufkontur abgestuft ist und eine vordere Einlaufschräge (29) und eine relativ zu dieser nach außen geneigte hintere Einlaufschräge (30) umfasst, wobei, bevorzugt, die vordere Einlaufschräge (29) um einen Winkel von mindestens 20° und höchstens 40°, bevorzugt um 30° zur inneren Stirnseite geneigt ist, und die hintere Einlaufschräge (30) um einen Winkel von mindestens 50° und höchstens 70°, bevorzugt um 60° zur inneren Stirnfläche (21) geneigt ist und/oder der Übergang zwischen der vorderen und der hinteren Einlaufschräge (30) abgerundet ausgebildet ist, wobei die Abrundung (31) besonders bevorzugt einen Radius von etwa 4 mm aufweist.

4. Bewegbares Führungselement (17) nach Anspruch 3, wobei die Einlaufkonturen auf beiden Seiten der Führungsnut(22) unterschiedlich ausgebildet sind, **dadurch gekennzeichnet, dass** auf einer Seite der Führungsnut (22) die Einlaufkontur einstufig als Einlauffase (32) ausgebildet ist und um einen Winkel von mindestens 10° und höchstens 20°, bevorzugt um 15° zur inneren Stirnfläche (21) geneigt ist, wobei, insbesondere, der Steg angrenzend an die Einlauffase (32) nach hinten abgerundet ist und die Kontur eines Teilabschnitts eines Kreisbogens aufweist.

5. Anordnung umfassend
ein Nagelsetzgerät, insbesondere einen Druckluftnagler, mit einem Grundkörper (2), welcher ein Laufrohr (3) zum Führen eines in ein Werkstück einzutreibenden Nagels und eines diesen antreibenden Schlagbolzens umfasst, wobei sich das Laufrohr (3) zwischen einem vorderen freien Ende (4), über welches der Nagel beim Eintreiben in ein Werkstück austritt, und einem antriebsseitigen hinteren Ende erstreckt, wobei das Laufrohr (3) innenseitig einen Schusskanal (5) entlang einer Schusskanalachse bildet und einen offenen vorderen Endabschnitt (6) aufweist, in welchem es den Schusskanal (5) nur über einen Teilumfangsabschnitt umgibt, wobei das Nagelsetzgerät Befestigungsmittel für ein bewegbares Führungselement (17) aufweist,
**gekennzeichnet durch** ein an dem Nagelsetzgerät befestigtes bewegbares Führungselement (17) nach einem der vorherigen Ansprüche, so dass das bewegbare Führungselement (17) zwischen einer bezogen auf die Schusskanalachse radial inneren Führungsposition, in welcher es den vorderen Endabschnitt (6) des Laufrohrs (3) teilweise verschließt und einen diesen antreibenden Schlagbolzen entlang der Schusskanalachse führt, und einer radial äußeren Ausweichposition, in welcher ein radiales Ausweichen eines einzutreibenden Nagels möglich ist, um eine Schwenkachse relativ zum Grundkörper (2) schwenkbar ist.

6. Anordnung nach Anspruch 5, **dadurch gekennzeichnet, dass** die Befestigungsmittel des Nagelsetzgeräts eine Befestigungsbohrung umfassen, welche versetzt zur Schusskanalachse verläuft, insbesondere in einer senkrecht zur Schusskanalachse verlaufenden Ebene liegt, und das bewegbare Führungselement (17) Lagerungsmittel aufweist, welche eine Lagerungsbohrung (19) umfassen, die das Führungselement (17) insbesondere in einem hinteren Bereich vollständig durchsetzt, und dass ein Bolzen (18) oder eine Schraube die Befestigungsbohrung und die Lagerungsbohrung (19) durchsetzt, um das Führungselement (17) schwenkbar im Grundkörper des Nagelsetzgeräts zu lagern, und/oder **dass** insbesondere in einem hinteren Abschnitt des Führungselements (17) eine Gegenfläche (34) ausgebildet ist und am Nagelsetzgerät Anschlagmittel vorgesehen sind, welche eine am Nagelsetzgerät, insbesondere am Grundkörper (2) ausgebildete und bevorzugt zur Schusskanalachse weisende Anschlagfläche (33) aufweisen, so dass die Gegenfläche (34) des Führungselements an der Anschlagfläche (33) des Grundkörpers (2) in Anlage bringbar ist, um die Bewegung des Führungselements (17) in Richtung der Führungsposition zu begrenzen, und/oder **dass** Vorspannmittel vorgesehen sind, um das bewegbare Führungselement (17) in Richtung seiner Führungsposition vorzuspannen, und/oder **dass** das Laufrohr (3) den Schusskanal (5) in einem offenen vorderen Endabschnitt (6) über einen Umfangswinkel von mindestens 160° und/oder höchstens 200°, bevorzugt über einen Umfangswinkel von 180° umgibt.

7. Anordnung nach Anspruch 5 oder 6, **dadurch gekennzeichnet, dass** das Nagelsetzgerät eine Zuführeinrichtung (8) für Nägel aufweist, welche eine Zuführachse definiert, entlang derer parallel zueinander orientierte Nägel nacheinander dem Schusskanal (5) zugeführt werden, um in ein Werkstück eingetrieben zu werden, wobei sich die Zuführachse quer zur Schusskanalachse erstreckt.

8. Anordnung nach Anspruch 7, **dadurch gekennzeichnet, dass** seine sich parallel zur Zuführachse erstreckende und vor dieser verlaufende Führungsschiene (14) vorgesehen ist, um zuzuführende Nägel an ihrer Spitze abzustützen, wobei, insbesondere, die Führungsschiene (14) lösbar am Grundkörper (2) befestigt ist, bevorzugt an diesem verschraubt ist, oder diese Führungsschiene (14) einteilig mit dem Grundkörper (2) ausgebildet ist und/oder in der Führungsschiene (14) in der nach hinten weisenden Seite eine sich in seiner Längsrichtung erstreckende Längsnut (16) mit einem insbesondere V-förmigen oder rechteckigen Querschnitt ausgebildet ist und/oder die Führungsschiene (14) an ihrem radial zur Schusskanalachse äußerem Endbereich nach hinten hin eine Zuführschräge (15) aufweist, um ein Blockieren zuzuführender Nägel zu vermeiden, und/oder die Schusskanalachse und die Zuführachse nach hinten einen spitzen Winkel einschlie-ßen, insbesondere einen Winkel von mindestens 60° und/oder von höchstens 85°, bevorzugt von etwa 75°.

9. Anordnung nach Anspruch 8, **dadurch gekennzeichnet, dass** die Befestigungsmittel an einem radial inneren Endbereich direkt an der Führungsschiene (14) angeordnet sind.

10. Bausatz (37) zum nachträglichen Anbringen eines Führungselements an einem Nagelsetzgerät umfassend einen Basiskörper (38), an welchen Anbringmittel vorgesehen sind, um den Basiskörper an dem Grundkörper eines Nagelsetzgeräts anbringen zu können, und welcher Befestigungsmittel für ein bewegbares Führungselement (17) aufweist,
**gekennzeichnet durch** ein an dem Basiskörper (38) befestigtes bewegbares Führungselement (17) nach einem der Ansprüche 1 bis 4, so dass das Führungselement (17) um eine Schwenkachse relativ zum Basiskörper (38) zwischen einer Führungsposition und einer Ausweichposition schwenkbar ist, so dass es geeignet ist, den offenen vorderen Endabschnitt (6) des Laufrohrs (3) eines Nagelsetzgeräts teilweise zu verschließen und ein radiales Ausweichen eines einzutreibenden Nagels zu ermöglichen.

11. Bausatz (37) nach Anspruch 10, **dadurch gekennzeichnet, dass** die Befestigungsmittel des Basiskörpers (38) eine Befestigungsbohrung umfassen, und das bewegbare Führungselement (17) Lagerungsmittel aufweist, welche eine Lagerungsbohrung (19) umfassen, die das Führungselement (17) insbesondere in einem hinteren Bereich vollständig durchsetzt, und dass ein Bolzen (18) oder eine Schraube die Befestigungsbohrung und die Lagerungsbohrung (19) durchsetzt, um das Führungselement (17) schwenkbar am Basiskörper (38) zu lagern, und/oder **dass** am Basiskörper (38) Anschlagmittel vorgesehen sind, um die Bewegung des Führungselements (17) in Richtung der Führungsposition zu begrenzen, wobei die Anschlagmittel eine am Basiskörper (38) ausgebildete Anschlagfläche (33) aufweisen, und insbesondere in einem hinteren Abschnitt des Führungselements (17) eine Gegenfläche (34) ausgebildet ist, so dass die Gegenfläche (34) des Führungselements an der Anschlagfläche (33) des Basiskörpers (38) in Anlage bringbar ist, um die Bewegung des bewegbaren Führungselements (17) in Richtung der Führungsposition zu begrenzen, und/oder **dass** Sicherungsmittel vorgesehen sind, um den Bolzen (18) oder die Schraube in der Befestigungsbohrung und der Lagerungsbohrung (19) zu sichern, wobei die Sicherungsmittel bevorzugt einen Sicherungsring (20) oder eine Mutter, insbesondere eine Sechskantmutter umfassen, und/oder dass Vorspannmittel vorgesehen sind, um das bewegbare Führungselement (17) in Richtung seiner Führungsposition vorzuspannen, und/oder dass die Anbringmittel Gewindebohrungen (39) zum Anschrauben des Basiskörpers (38) an den Grundkörper (2) des Nagelsetzgeräts umfassen.

12. Bausatz nach Anspruch 10 oder 11, **dadurch gekennzeichnet, dass** an dem Basiskörper (38) eine Führungsschiene (14) vorgesehen ist, welche derart ausgebildet und angeordnet ist, dass sie nach Anbringen des Basiskörpers (38) an ein Nagelsetzgerät sich parallel zu einer Zuführachse (Y) des Nagelsetzgeräts erstreckt und vor dieser verläuft, um zuzuführende Nägel an ihrer Spitze abzustützen, wobei, insbesondere, die Führungsschiene (14) einteilig mit dem Basiskörper (38) ausgebildet ist, wobei, bevorzugt, in der Führungsschiene (14) in einer nach hinten weisenden Seite eine sich in ihrer Längsrichtung erstreckende Längsnut (16) mit einem insbesondere V-förmigen oder rechteckigen Querschnitt ausgebildet ist.

13. Bausatz (37) nach Anspruch 12, **dadurch gekennzeichnet, dass** die Führungsschiene (14) an einem äußeren Endbereich nach hinten hin eine Zuführschräge (15) aufweist, um ein Blockieren zuzuführender Nägel zu vermeiden.

14. Nagelsetzgerät mit einem Grundkörper (2), welcher ein Laufrohr (3) zum Führen eines in einen Werkstück einzutreibenden Nagels und eines diesen antreibenden Schlagebolzens umfasst, wobei sich das Laufrohr (3) zwischen einem vorderen freien Ende (4), über welches der Nagel beim Eintreiben in ein Werkstück austritt, und einem antriebsseitigen hinterem Ende erstreckt, wobei das Laufrohr (3) innenseitig einem Schusskanal (5) entlang einer Schusskanalachse bildet und einen offenen vorderen Endabschnitt (6) aufweist, in welchem es den Schusskanal (5) nur über einen Teilumfangsabschnitt umgibt, **gekennzeichnet durch** einen an diesem angebrachten Bausatz (37) nach einem der Ansprüche 10 bis 13.

## Claims

1. Movable guide element (17) for detachable attachment to a nail setting device or to a basic body (38) of a kit for subsequent attachment to a nail setting device, which guide element (17) can be attached to a nail setting device or a basic body (38) in such a way that it can be moved between a radially inner guide position in relation to a firing channel axis of the nail setting device, in which it partially closes the open front end section (6) of a barrel (3) of a nail setting device and guides a nail to be driven in and a firing pin driving it along the firing channel axis, and a radially outer deflection position, in which a radial deflection of a nail to be driven in is possible, about a pivot axis relative to a base body (2) of the nail setting device, wherein a linearly extending guide groove (22) for guiding a nail to be driven in and a firing pin is provided in an inner end face (21) facing the firing channel axis in the installed state, **characterized in that** the rear end of the guide groove (22) opens into a central recess (26) which completely penetrates the guide element (17) from the inside to the outside and separates two rearwardly projecting, mutually opposite webs (27, 28).

2. Movable guide element (17) according to claim 1, **characterized in that** the guide groove (22) has a V-shaped cross-section, the opening angle being in particular at least 60° and/or at most 120°, preferably about 90°, and/or **in that** the two webs (27, 28) project rearwardly by different distances.

3. Movable guide element (17) according to claim 1 or 2, **characterized in that** inlet contours are provided on both sides of the guide groove (22) in the transition to the webs (27, 28), wherein, in particular, the inlet contours are formed differently on both sides of the guide groove (22) and/or the inlet contour is stepped on one side of the guide groove (22) and comprises a front inlet slope (29) and a rear inlet slope (30) inclined outwards relative thereto, wherein, preferably, the front inlet slope (29) is inclined by an angle of at least 20° and at most 40°, preferably by 30° to the inner end face, and the rear inlet slope (30) is inclined by an angle of at least 50° and at most 70°, preferably by 60° to the inner end face (21), and/or the transition between the front and the rear inlet slope (30) is rounded, wherein the rounding (31) particularly preferably has a radius of about 4 mm.

4. Movable guide element (17) according to claim 3, wherein the inlet contours on both sides of the guide groove (22) are formed differently, **characterized in that** on one side of the guide groove (22) the inlet contour is formed in one step as an inlet chamfer (32) and is inclined by an angle of at least 10° and at most 20°, preferably by 15° to the inner end face (21), wherein, in particular, the web adjacent to the inlet chamfer (32) is rounded towards the rear and has the contour of a partial section of an arc of a circle.

5. Arrangement comprising
a nail setting device, in particular a pneumatic nailer, with a base body (2) which comprises a barrel (3) for guiding a nail to be driven into a workpiece and a firing pin driving the nail, wherein the barrel (3) extends between a front free end (4), via which the nail emerges when driven into a workpiece, and a rear end on the drive side, wherein the barrel (3) forms a firing channel (5) on the inside along a firing channel axis and has an open front end section (6) in which it surrounds the firing channel (5) only over a partial circumferential section, wherein the nail setting device has fastening means for a movable guide element (17),
**characterized in that** a movable guide element (17) according to any of the preceding claims is fastened to the nail setting device, so that the movable guide element (17) is pivotable about a pivot axis relative to the base body (2) between a radially inner guide position in relation to the firing channel axis, in which it partially closes the front end section (6) of the barrel (3) and guides a firing pin driving the latter along the firing channel axis, and a radially outer deflection position, in which radial deflection of a nail to be driven in is possible.

6. Arrangement according to claim 5, **characterized in that** the fastening means of the nail setting device comprise a fastening bore which runs offset to the firing channel axis, in particular lies in a plane running perpendicular to the firing channel axis, and the movable guide element (17) has bearing means which comprise a bearing bore (19) which passes completely through the guide element (17), in particular in a rear region, and **in that** a bolt (18) or a screw passes through the fastening bore and the bearing bore (19) in order to pivotably mount the guide element (17) to the base body of the nail setting device, and/or **in that** a counter surface (34) is formed in particular in a rear section of the guide element (17) and stop means are provided on the nail setting device, which have a stop surface (33) formed on the nail setting device, in particular on the base body (2) and preferably pointing towards the firing channel axis, so that the counter surface (34) of the guide element can be brought into contact with the stop surface (33) of the base body (2) in order to limit the movement of the guide element (17) in the direction of the guide position, and/or **in that** pretensioning means are provided in order to pretension the movable guide element (17) in the direction of its guide position, and/or **in that** the barrel (3) surrounds the firing channel (5) in an open front end section (6) over a circumferential angle of at least 160° and/or at most 200°, preferably over a circumferential angle of 180°.

7. Arrangement according to claim 5 or 6, **characterized in that** the nail setting device has a feeding device (8) for nails, which defines a feed axis along which nails oriented parallel to one another are fed one after the other to the fixing channel (5) in order to be driven into a workpiece, the feed axis extending transversely to the fixing channel axis.

8. Arrangement according to claim 7, **characterized in that** a guide rail (14), which extends parallel to the feed axis and runs in front of the latter, is provided in order to support nails to be fed at their tip, the guide rail (14) being, in particular, detachably fastened to the base body (2), preferably screwed to the latter, or this guide rail (14) is formed in one piece with the base body (2), and/or a longitudinal groove (16) extending in its longitudinal direction with a particularly V-shaped or rectangular cross-section is formed in the guide rail (14) on the side pointing to the rear, and/or the guide rail (14) has a feed slope (15) at its radially outer end region towards the rear in relation to the firing channel axis, in order to avoid blocking of nails to be fed, and/or the firing channel axis and the feed axis enclose an acute angle towards the rear, in particular an angle of at least 60° and/or of at most 85°, preferably of about 75°.

9. Arrangement according to claim 8, **characterized in that** the fastening means are arranged directly on the guide rail (14) at a radially inner end region.

10. Kit (37) for subsequently attaching a guide element to a nail setting device, the kit (37) comprising a basic body (38) on which attachment means are provided in order to be able to attach the basic body to the base body of a nail setting device, and which has fastening means for a movable guide element (17),
**characterized in that** a movable guide element (17) according to any of claims 1 to 4 is fastened to the basic body (38), so that the guide element (17) is pivotable about a pivot axis relative to the basic body (38) between a guide position and a deflection position, so that it is suitable for partially closing the open front end section (6) of the barrel (3) of a nail setting device and enabling radial deflection of a nail to be driven in.

11. Kit (37) according to claim 10, **characterized in that** the fastening means of the basic body (38) comprise a fastening bore, and the movable guide element (17) has bearing means which comprise a bearing bore (19) which completely penetrates through the guide element (17), in particular in a rear region, and **in that** a bolt (18) or a screw passes through the fastening bore and the bearing bore (19), in order to pivotably mount the guide element (17) on the basic body (38), and/or **in that** stop means are provided on the basic body (38) in order to limit the movement of the guide element (17) in the direction of the guide position, the stop means having a stop surface (33) formed on the basic body (38), and a counter surface (34) being formed in particular in a rear section of the guide element (17), so that the counter surface (34) of the guide element can be brought into contact with the stop surface (33) of the basic body (38) in order to limit the movement of the movable guide element (17) in the direction of the guide position, and/or **in that** securing means are provided in order to secure the bolt (18) or the screw in the fastening bore and the bearing bore (19), wherein the securing means preferably comprise a locking ring (20) or a nut, in particular a hexagon nut, and/or **in that** pretensioning means are provided in order to pretension the movable guide element (17) in the direction of its guide position, and/or that the attachment means comprise threaded holes (39) for screwing the basic body (38) to the base body (2) of the nail setting device.

12. Kit according to claim 10 or 11, **characterized in that** a guide rail (14) is provided on the basic body (38), which guide rail is designed and arranged in such a way that, after the basic body (38) has been attached to a nail setting device, it extends parallel to a feed axis (Y) of the nail setting device and runs in front of the latter, in order to support nails to be fed at its tip, wherein, in particular, the guide rail (14) is formed in one piece with the basic body (38), wherein, preferably, a longitudinal groove (16) extending in its longitudinal direction and having a particularly V-shaped or rectangular cross-section is formed in the guide rail (14) in a rearwardly facing side.

13. Kit (37) according to claim 12, **characterized in that** the guide rail (14) has a feed slope (15) at an outer end region towards the rear in order to avoid blocking of nails to be fed.

14. Nail setting device having a base body (2) which comprises a barrel (3) for guiding a nail to be driven into a workpiece and a driving pin which drives the nail, the barrel (3) extending between a front free end (4), via which the nail emerges when driven into a workpiece, and a drive-side rear end, the barrel (3) forming a firing channel (5) on the inside along a firing channel axis and having an open front end section (6), in which it surrounds the firing channel (5) only over a partial circumferential section, **characterized by** a kit (37) according to one of claims 10 to 13 attached thereto.

## Revendications

1. Elément de guidage mobile (17) destiné à être monté de manière amovible sur un appareil à poser les clous ou sur un corps de base (38) d'un kit pour le montage ultérieur sur un appareil à poser les clous, lequel élément de guidage (17) peut être monté sur un appareil à poser les clous ou sur un corps de base (38) de manière à pouvoir être déplacé entre une position de guidage radialement intérieure par rapport à un axe de canal de tir de l'appareil à poser les clous, dans laquelle il ferme partiellement la section d'extrémité avant ouverte (6) d'un tube de canon (3) d'un appareil à poser les clous et guide un clou à enfoncer et un percuteur entraînant celui-ci le long de l'axe du canal de tir, et une position de déviation radialement extérieure, dans laquelle une déviation radiale d'un clou à enfoncer est possible, peut pivoter autour d'un axe de pivotement par rapport à un corps de base (2) de l'appareil à poser les clous, une rainure de guidage (22) s'étendant linéairement étant prévue dans une face frontale intérieure (21) orientée vers l'axe du canal de tir à l'état monté, pour guider un clou à enfoncer et un percuteur, **caractérisé en ce que** l'extrémité arrière de la rainure de guidage (22) débouche dans un évidement central (26) qui traverse complètement l'élément de guidage (17) de l'intérieur vers l'extérieur et sépare deux nervures (27, 28) opposées l'une à l'autre et faisant saillie vers l'arrière.

2. Élément de guidage mobile (17) selon la revendication 1, **caractérisé en ce que** la rainure de guidage (22) présente une section transversale en forme de V, l'angle d'ouverture étant en particulier d'au moins 60° et/ou d'au plus 120°, de préférence d'environ 90°, et/ou **en ce que** les deux nervures (27, 28) font saillie vers l'arrière à des distances différentes.

3. Elément de guidage mobile (17) selon la revendication 1 ou 2, **caractérisé en ce que** des contours d'entrée sont prévus des deux côtés de la rainure de guidage (22) dans la transition vers les nervures (27, 28), les contours d'entrée étant, en particulier, réalisés différemment des deux côtés de la rainure de guidage (22) et/ou le contour d'entrée étant étagé d'un côté de la rainure de guidage (22) et comprenant un chanfrein d'entrée avant (29) et un chanfrein d'entrée arrière (30) incliné vers l'extérieur par rapport à celui-ci, où, de préférence, le chanfrein d'entrée avant (29) est incliné d'un angle d'au moins 20° et d'au plus 40°, de préférence de 30° par rapport à la face frontale intérieure, et le chanfrein d'entrée arrière (30) est incliné d'un angle d'au moins 50° et d'au plus 70°, de préférence de 60° par rapport à la face frontale intérieure (21) et/ou la transition entre le chanfrein d'entrée avant et le chanfrein d'entrée arrière (30) est réalisée de manière arrondie, l'arrondissement (31) présentant de préférence un rayon d'environ 4 mm.

4. Élément de guidage mobile (17) selon la revendication 3, les contours d'entrée étant réalisés différemment des deux côtés de la rainure de guidage (22), **caractérisé en ce que** d'un côté de la rainure de guidage (22), le contour d'entrée est réalisé en un seul étage sous la forme d'un chanfrein d'entrée (32) et est incliné d'un angle d'au moins 10° et d'au plus 20°, de préférence de 15° par rapport à la surface frontale intérieure (21), la nervure adjacente au chanfrein d'entrée (32) en particulier étant arrondie vers l'arrière et présente le contour d'une section partielle d'un arc de cercle.

5. Arrangement comprenant
un appareil à poser les clous, en particulier une cloueuse pneumatique, avec un corps de base (2) qui comprend un tube de canon (3) pour guider un clou à enfoncer dans une pièce à usiner et un percu-teur entraînant celui-ci, le tube de canon (3) s'étendant entre une extrémité libre avant (4) par laquelle le clou sort lors de l'enfoncement dans une pièce à usiner, et une extrémité arrière côté entraînement, le tube de canon (3) formant à l'intérieur un canal de tir (5) le long d'un axe de canal de tir et présentant une section d'extrémité avant ouverte (6) dans laquelle il n'entoure le canal de tir (5) que sur une section périphérique partielle, l'appareil à poser les clous présentant des moyens de fixation pour un élément de guidage mobile (17),
**caractérisé en ce que** par un élément de guidage mobile (17) selon l'une des revendications précédentes fixé à l'appareil à poser les clous, de sorte que l'élément de guidage mobile (17) peut pivoter autour d'un axe de pivotement par rapport au corps de base (2) entre une position de guidage radialement intérieure par rapport à l'axe du canal de tir, dans laquelle il obture partiellement la partie d'extrémité avant (6) du tube de canon (3) et guide un percuteur entraînant ce dernier le long de l'axe du canal de tir, et une position de déviation radialement extérieure, dans laquelle une déviation radiale d'un clou à enfoncer est possible.

6. Arrangement selon la revendication 5, **caractérisé en ce que** les moyens de fixation de l'appareil à poser les clous comprennent un alésage de fixation qui s'étend de manière décalée par rapport à l'axe du canal de tir, en particulier dans un plan s'étendant perpendiculairement à l'axe du canal de tir, et l'élément de guidage mobile (17) présente des moyens de palier qui comprennent un alésage de palier (19) qui traverse complètement l'élément de guidage (17), en particulier dans une zone arrière, et **en ce qu'**un boulon (18) ou une vis traverse l'alésage de fixation et l'alésage de palier (19) pour loger l'élément de guidage (17) de manière pivotante dans le corps de base de l'appareil à poser les clous, et/ou **en ce qu'**une contre-surface (34) est formée en particulier dans une section arrière de l'élément de guidage (17) et des moyens de butée sont prévus sur l'appareil à poser les clous, qui présentent une surface de butée (33) formée sur l'appareil à poser les clous, en particulier sur le corps de base (2) et orientée de préférence vers l'axe du canal de tir, de sorte que la contre-surface (34) de l'élément de guidage peut être amenée en appui contre la surface de butée (33) du corps de base (2) afin de limiter le mouvement de l'élément de guidage (17) en direction de la position de guidage, et/ou **en ce que** des moyens de précontrainte sont prévus pour précontraindre l'élément de guidage mobile (17) en direction de sa position de guidage, et/ou **en ce que** le tube de canon (3) entoure le canal de tir (5) dans une section d'extrémité avant ouverte (6) sur un angle circonférentiel d'au moins 160° et/ou d'au plus 200°, de préférence sur un angle circonférentiel de 180°.

7. Arrangement selon la revendication 5 ou 6, **caractérisé en ce que** l'appareil de pose de clous comprend un dispositif d'alimentation (8) pour des clous, qui définit un axe d'alimentation le long duquel des clous orientés parallèlement les uns aux autres sont amenés successivement au canal de tir (5) pour être enfoncés dans une pièce, l'axe d'alimentation s'étendant transversalement à l'axe du canal de tir.

8. Arrangement selon la revendication 7, **caractérisé en ce qu'**un rail de guidage (14) s'étendant parallèlement à l'axe d'alimentation et devant celui-ci est prévu pour soutenir des clous à alimenter au niveau de leur pointe, sa-chant que, en particulier, le rail de guidage (14) est fixé de manière amovible au corps de base (2), de préférence vissé sur celui-ci, ou ce rail de guidage (14) est réalisé d'une seule pièce avec le corps de base (2) et/ou une rainure longitudinale (16) s'étendant dans sa direction longitudinale est réalisée dans le rail de guidage (14) dans le côté orienté vers l'arrière, avec une section transversale en particulier en forme de V ou rectangulaire, et/ou le rail de guidage (14) présente sur sa zone d'extrémité extérieure radialement par rapport à l'axe du canal de tir vers l'arrière une pente d'alimentation (15), pour éviter un blocage des clous à alimenter, et/ou l'axe du canal de tir et l'axe d'alimentation forment vers l'arrière un angle aigu, en particulier un angle d'au moins 60° et/ou d'au plus 85°, de préférence d'environ 75°.

9. Arrangement selon la revendication 8, **caractérisé en ce que** les moyens de fixation sont disposés directement sur le rail de guidage (14) au niveau d'une zone d'extrémité radialement intérieure.

10. Kit (37) pour le montage ultérieur d'un élément de guidage sur un appareil à poser les clous, le kit (37) comprenant un corps de base (38) sur lequel sont prévus des moyens de montage pour pouvoir monter le corps de base sur le corps de base d'un appareil à poser les clous, et qui présente des moyens de fixation pour un élément de guidage mobile (17), **caractérisé en ce qu'**un élément de guidage mobile (17) selon l'une des revendications 1 à 4 est fixé au corps de base (38), de sorte que l'élément de guidage (17) peut pivoter autour d'un axe de pivotement par rapport au corps de base (38) entre une position de guidage et une position de déviation, de sorte qu'il est adapté pour fermer partiellement la partie d'extrémité avant ouverte (6) du tube de canon (3) d'un appareil à poser les clous et pour permettre une déviation radiale d'un clou à enfoncer.

11. Kit (37) selon la revendication 10, **caractérisé en ce que** les moyens de fixation du corps de base (38) comprennent un alésage de fixation, et l'élément de guidage mobile (17) présente des moyens de montage qui comprennent un alésage de palier (19) qui traverse entièrement l'élément de guidage (17), en particulier dans une zone arrière, et **en ce qu'**un boulon (18) ou une vis traverse l'alésage de fixation et l'alésage de palier (19), pour loger l'élément de guidage (17) de manière pivotante sur le corps de base (38), et/ou **en ce que** des moyens de butée sont prévus sur le corps de base (38) pour limiter le mouvement de l'élément de guidage (17) en direction de la position de guidage, les moyens de butée présentant une surface de butée (33) formée sur le corps de base (38), et une contre-surface (34) étant formée en particulier dans une section arrière de l'élément de guidage (17), de sorte que la contre-surface (34) de l'élément de guidage peut être amenée en appui contre la surface de butée (33) du corps de base (38) pour limiter le mouvement de l'élément de guidage mobile (17) en direction de la position de guidage, et/ou **en ce que** des moyens de blocage sont prévus pour bloquer le boulon (18) ou la vis dans le trou de fixation et l'alésage de palier (19), les moyens de blocage comprenant de préférence un circlip (20) ou un écrou, en particulier un écrou hexagonal, et/ou **en ce que** des moyens de précontrainte sont prévus pour précontraindre l'élément de guidage mobile (17) en direction de sa position de guidage, et/ou **en ce que** les moyens de fixation comprennent des trous taraudés (39) pour visser le corps de base (38) sur le corps de base (2) de l'appareil à poser les clous.

12. Kit selon la revendication 10 ou 11, **caractérisé en ce qu'**il est prévu sur le corps de base (38) un rail de guidage (14) qui est conçu et disposé de telle sorte qu'après le montage du corps de base (38) sur un appareil à poser les clous, il s'étend parallèlement à un axe d'alimentation (Y) de l'appareil à poser les clous et devant celui-ci, pour soutenir à sa pointe des clous à amener, le rail de guidage (14) en particulier étant réalisé d'une seule pièce avec le corps de base (38), une rainure longitudinale (16) s'étendant dans sa direction longitudinale avec une section transversale en particulier en forme de V ou rectangulaire de préférence étant réalisée dans le rail de guidage (14) dans un côté orienté vers l'arrière.

13. Kit (37) selon la revendication 12, **caractérisé en ce que** le rail de guidage (14) présente une pente d'alimentation (15) vers l'arrière au niveau d'une zone d'extrémité extérieure afin d'éviter un blocage des clous à alimenter.

14. Appareil à poser les de clous avec un corps de base (2), qui comprend un tube de canon (3) pour le guidage d'un clou à enfoncer dans une pièce à usiner et d'un percuteur entraînant celui-ci, le tube de canon (3) s'étendant entre une extrémité libre avant (4), par laquelle le clou sort lors de l'enfoncement dans une pièce à usiner, et une extrémité arrière côté entraînement, le tube de canon (3) formant côté intérieur un canal de tir (5) le long d'un axe de canal de tir et présentant une section d'extrémité avant ouverte (6) dans laquelle il n'entoure le canal de tir (5) que sur une section périphérique partielle, **caractérisé par** un kit (37) selon l'une des revendications 10 à 13 monté sur celui-ci.
